# EUROPÄISCHE PATENTSCHRIFT

(11) **EP 3 341 313 B1**
(45) Veröffentlichungstag und Bekanntmachung des Hinweises auf die Patenterteilung: **08.01.2025**
(21) Anmeldenummer: 16728285.4
(22) Anmeldetag: 06.06.2016
(51) Int. Cl.: B65H 19/28, B65H 75/10, B65H 75/28

(54) **AUFNAHMEMITTEL ZUR AUFNAHME VON FOLIENMATERIAL**
RECEIVING MEANS FOR RECEIVING FILM MATERIAL
ÉLÉMENT RÉCEPTEUR DESTINÉ À RECEVOIR DU MATÉRIAU EN FEUILLE

(30) Priorität: 28.08.2015 DE 102015114391
(43) Veröffentlichungstag der Anmeldung: 04.07.2018
(73) Patentinhaber: Windmöller & Hölscher KG, 49525 Lengerich (DE)
(72) Erfinder: SEHLLEIER, Thomas, 48653 Coesfeld-Lette (DE); HOFFMANN, Frank, 48268 Greven (DE)
(86) Internationale Anmeldenummer: PCT/EP2016/062808
(87) Internationale Veröffentlichungsnummer: WO 2017/036620

(56) Entgegenhaltungen:
- EP-A2- 0 385 082
- EP-A2- 0 931 744
- EP-A2- 1 306 332
- DE-A1- 102013 108 829
- JP-A- 2009 012 952
- JP-A- H07 206 234
- US-A1- 2009 324 868

## Beschreibung

Die Erfindung betrifft ein Aufnahmemittel zur Aufnahme von Folienmaterial für den Einsatz in einer Wickelmaschine gemäß dem Oberbegriff des Anspruchs 1. Weiter betrifft die Erfindung ein Verfahren für die Durchführung eines automatisierten Rollenwechsels für eine Wickelmaschine, eine Vorrichtung für die Durchführung eines automatisierten Rollenwechsels sowie eine Folienproduktionsvorrichtung.

In der Folienproduktion werden Folien als Endlosmaterial produziert und in Wickelmaschinen auf Aufnahmemittel (z. B. Hülsen) aufgewickelt. Nachdem auf das Aufnahmemittel eine gewünschte Folienlänge aufgewickelt wurde, wird ein Rollenwechsel durchgeführt. Hierzu muss die Folie durchtrennt und auf ein neues Aufnahmemittel aufgewickelt werden.

Es ist dabei aus dem Stand der Technik bekannt, das Aufnahmemittel mit einem Klebstoff zu präparieren und anschließend auf eine Folienbahn, die von der Kontaktwalze abgehoben ist, aufzusetzen. Ein direktes Aufsetzen des Aufnahmemittels auf die Kontaktwalze wird dabei vermieden, da aufgrund der Haftung der Oberfläche des Aufnahmemittels an der Kontaktwalzenoberfläche Teile des Aufnahmemittels abreißen und die Kontaktwalze verschmutzen.

Nachteilhaft bei den bekannten Lösungen für einen Rollenwechsel ist, dass das Abheben der Folienbahn von der Kontaktwalze aufwendiger und komplexer umzusetzen ist. Weiter ist oft kein umschlagsfreies Anwickeln der Folie an dem Aufnahmemittel möglich. Ferner kann es aufgrund der Haftung des Aufnahmemittels an der Folie zu einem Einreißen der Folienbahn kommen. Bei einem direkten Aufsetzen des Aufnahmemittels auf die Kontaktwalze (ohne die Folienbahn zuvor anzuheben) lösen sich aufgrund der Haftung durch den Klebstoff Teile des Aufnahmemittels und verschmutzen die Kontaktwalze. Weiter ist ein manuelles Bekleben des Aufnahmemittels notwendig, welches einen aufwendigen Arbeitsschritt darstellt und daher mit hohen Kosten und Geschwindigkeitseinbußen verbunden ist.

Beispielhaften Stand der Technik bilden EP 1 306 332 A2, EP 0 931 744 A2, JP 2009 012952 A, JP H07 206234 A und US 2009/324868 A1.

Es ist daher eine Aufgabe der vorliegenden Erfindung, die voranstehend beschriebenen Nachteile zumindest teilweise zu beheben. Es ist insbesondere Aufgabe der vorliegenden Erfindung, einen zuverlässigen, schnellen und/oder kostengünstigeren Rollenwechsel für eine Wickelmaschine zu ermöglichen. Weiter ist es insbesondere eine Aufgabe, ein Aufnahmemittel bereitzustellen, welches ein umschlagsfreies Anwickeln ermöglicht, wobei ein Verschmutzen der Kontaktwalze vermieden werden soll.

Die voranstehende Aufgabe wird gelöst durch ein Aufnahmemittel zur Aufnahme von Folienmaterial mit den Merkmalen des unabhängigen Anspruchs 1 sowie durch ein Verfahren mit den Merkmalen des unabhängigen Anspruchs 2 und durch eine Vorrichtung mit den Merkmalen des unabhängigen Anspruchs 11 sowie durch eine Folienproduktionsvorrichtung mit den Merkmalen des unabhängigen Anspruchs 17. Weitere Merkmale und Details der Erfindung ergeben sich aus den jeweiligen Unteransprüchen, der Beschreibung und den Zeichnungen. Dabei gelten Merkmale und Details, die im Zusammenhang mit der erfindungsgemäßen Vorrichtung beschrieben sind, selbstverständlich auch in Zusammenhang mit dem erfindungsgemäßen Verfahren, dem erfindungsgemäßen Aufnahmemittel und der erfindungsgemäßen Folienproduktionsvorrichtung, und jeweils umgekehrt, sodass bezüglich der Offenbarung zu den einzelnen Erfindungsaspekten stets wechselseitig Bezug genommen wird beziehungsweise werden kann.

Erfindungsgemäß wird ein Aufnahmemittel zur Aufnahme von Folienmaterial für den Einsatz in einer Wickelmaschine vorgeschlagen, wobei das Aufnahmemittel wenigstens einen Lagerungsbereich für die Anbringung des Aufnahmemittels an einer Wickeleinheit der Wickelmaschine und eine Wandung mit einem äußeren Oberflächenbereich umfasst. Dabei ist die Wandung derart ausgestaltet, dass der Oberflächenbereich auf eine Transportvorrichtung der Wickelmaschine aufsetzbar ist und das Folienmaterial auf den Oberflächenbereich aufnehmbar ist.

Insbesondere ist das Aufnahmemittel, vorzugsweise der Oberflächenbereich, außenseitig durch Folienmaterial umwickelbar. Das Folienmaterial wird hierzu beispielsweise, insbesondere in Form einer Folienbahn und/oder als Endlosmaterial, von einer Transportvorrichtung der Wickelmaschine transportiert. Sobald ein Folienanfang des Folienmaterials an eine Kontaktstelle (Aufnahmestelle) des Aufnahmemittels mit der Transportvorrichtung einläuft, kann der Folienanfang an dem Aufnahmemittel anhaften und wird von diesem mitgenommen und somit insbesondere umschlagsfrei an das Aufnahmemittel angewickelt.

Hierbei ist vorgesehen, dass der Oberflächenbereich des Aufnahmemittels zumindest teilweise eine äußere Klebemittelschicht zur Kontaktierung mit dem Folienmaterial aufweist, um insbesondere eine Haftung des Folienmaterials an dem Aufnahmemittel zum Anwickeln (und somit auch zum Aufnehmen beziehungsweise Aufwickeln) zu ermöglichen. Die Klebemittelschicht weist eine durchschnittliche Dicke von maximal 2000 µm auf, um die Struktur des Oberflächenbereichs bei dem Aufsetzen und/oder nach dem Aufsetzen auf die Transportvorrichtung weitestgehend zu erhalten.

Hierdurch kann vermieden werden, dass sich beim Aufsetzen des Aufnahmemittels auf die Transportvorrichtung aufgrund der Haftung eines Klebemittels der Klebemittelschicht an der Transportvorrichtung Teile des Aufnahmemittels lösen und somit die Transportvorrichtung verschmutzen.

Das Aufnahmemittel kann beispielsweise als Hülse für die Wickelmaschine, insbesondere als Papphülse, ausgebildet sein. Beim Aufsetzen des Aufnahmemittels auf die Transportvorrichtung kann die Struktur des Oberflächenbereichs der Wandung beispielsweise dadurch beeinträchtigt werden, dass sich Bestandteile des Aufnahmemittels, wie die äußeren Papp-Schichten (Papp-Lagen), zumindest teilweise lösen. Aufgrund der Reduzierung der durchschnittlichen Dicke der Klebemittelschicht kann allerdings die Haftung, insbesondere eine Klebrigkeit beziehungsweise Klebekraft, derart reduziert werden, dass die Struktur des Oberflächenbereichs weitestgehend erhalten bleibt und/oder bei dem Aufsetzen keine beeinträchtigende Verunreinigung einer Oberfläche der Transportvorrichtung, insbesondere einer Kontaktwalze, auftritt. Ein weiterer Vorteil für den Rollenwechsel ergibt sich insbesondere dadurch, dass das Aufnahmemittel zur Ausbildung der äußeren Klebemittelschicht automatisiert mit einem Klebemittel präparierbar ist. Die Klebemittelschicht umfasst dabei vorzugsweise sämtliche Klebemittelbereiche am Oberflächenbereich und/oder am Aufnahmemittel. Die übrigen Bereiche beziehungsweise Flächen des Oberflächenbereichs außerhalb der Klebemittelschicht sind vorzugsweise frei von Klebemittel und/oder kontaktfrei. Unter kontaktfrei wird dabei verstanden, dass diese Bereiche nach außen nur die Umgebung (Umgebungsluft) kontaktieren (und damit keine Klebemittelschicht) und entsprechend die äußerste Schicht beziehungsweise Oberfläche des Aufnahmemittels bilden. Diese Oberfläche beziehungsweise äußerste Schicht wird insbesondere durch den Außenbereich (Außenseite) der Wandung gebildet, wobei vorzugsweise die Innenseite der Wandung den Lagerungsbereich bildet. Die Wandung, insbesondere die äußere Wandung und/oder der Oberflächenbereich, weist bevorzugt Papier und/oder Zellstoff und/oder teilweise auch Kunststoff und/oder Metall auf.

Hierauf wird, zum Beispiel durch eine Auftragsvorrichtung der Wickelmaschine, ein Klebemittel, insbesondere ein Hot-Melt-Kleber, zur Ausbildung der Klebemittelschicht aufgebracht. Hierdurch wird der Vorteil erzielt, dass die Klebemittelschicht besonders dünn und automatisiert aufgebracht werden kann. Damit eignet sich das erfindungsgemäße Aufnahmemittel zur direkten Kontaktierung an die Transportvorrichtung, welche beispielsweise als Kontaktwalze ausgebildet ist.

Das Klebemittel und/oder die Klebemittelschicht mit dem Klebemittel kann vorzugsweise einen Schmelzklebstoff umfassen, welcher beispielsweise durch Sprühauftragung auf das Aufnahmemittel auftragbar ist. Das Klebemittel kann ferner beispielsweise eine Viskosität von im Wesentlichen 4400 MPas (Millipascalsekunde) (bei 150°C Grad Celsius) und/oder von im Wesentlichen 1500 MPas (bei im Wesentlichen 175°C) und/oder eine Dichte von im Wesentlichen 0,97 g/cm³ (bei ungefähr 23°C) aufweisen.

Weiter ist das Klebemittel für eine Verarbeitungstemperatur geeignet, welche im Bereich von 100°C bis 250°C, insbesondere 140°C bis 170°C liegt. Somit kann eine Klebemittelschicht erzeugt werden, welche eine derart geringe Klebrigkeit aufweist, dass bei dem Aufsetzen des Aufnahmemittels mit der Klebemittelschicht auf die Oberfläche der Transportvorrichtung keine wesentliche Ablösung von Teilen des Aufnahmemittels erfolgt.

In einer die Erfindung verbessernden Maßnahme kann die durchschnittliche Dicke der Klebemittelschicht maximal 1000 µm oder maximal 700 µm oder maximal 300 µm betragen und/oder im Bereich von 5 µm bis 300 µm, bevorzugt 100 µm bis 200 µm liegen, wobei insbesondere die Innenseite der Klebemittelschicht die Wandung kontaktiert und die Außenseite der Klebemittelschicht und/oder die Oberflächenbereiche ohne Klebemittelschicht kontaktfrei ausgebildet sind. Die Klebemittelschicht wird vorzugsweise dadurch ausgebildet, dass ein Klebemittel auf die Oberfläche des Aufnahmemittels (das heißt den Oberflächenbereich) aufgebracht, insbesondere aufgesprüht, wird. Somit ist das Aufnahmemittel und/oder die Klebemittelschicht klebebandfrei ausgebildet, sodass kein manuelles Anbringen eines Klebebandes an das Aufnahmemittel erfolgen muss. Die Innenseite der Klebemittelschicht ist dabei innenseitig, das heißt in Richtung der Wandung, vorzugsweise mit der Wandung kontaktierend, ausgebildet, da die Aufbringung des Klebemittels bevorzugt direkt auf den Oberflächenbereich der Wandung erfolgt. Bei einem Aufsetzen (Aufbringen) des mit Klebemittel präparierten Aufnahmemittels auf die Transportvorrichtung erfolgt daher eine Kontaktierung des Aufnahmemittels mit der Oberfläche der Transportvorrichtung, das heißt insbesondere eine Kontaktierung der Außenseite der Klebemittelschicht mit der Oberfläche der Transportvorrichtung. Somit kann bei einem weiteren Transport des Folienmaterials durch die Transportvorrichtung aufgrund der Haftung an der Klebemittelschicht ein Anwickeln des Folienmaterials in einfacher Weise erfolgen.

Es ist ferner denkbar, dass das Aufnahmemittel als Hülse, insbesondere für eine als Wickelwelle oder als Spannkopf ausgestaltete Wickeleinheit, ausgebildet ist. Dabei kann die Wandung innenseitig den Lagerungsbereich und außenseitig den Oberflächenbereich aufweisen, wobei vorzugsweise die gesamte äußere Mantelfläche des Aufnahmemittels, insbesondere der Oberflächenbereich, zumindest zu 40% oder zumindest zu 70% oder zumindest zu 90% oder zumindest zu im Wesentlichen 100% die Klebemittelschicht aufweist. Vorzugsweise kann der Oberflächenbereich ausschließlich in einem Randbereich klebemittelfrei ausgebildet sein. Es kann auch vorgesehen sein, dass der Oberflächenbereich ein Klebebild aufweist, welches durch eine Auftragsvorrichtung der Wickelmaschine aufgetragen wurde. Eine möglichst groß- oder vollflächige Auftragung des Klebemittels auf das Aufnahmemittel hat dabei den Vorteil, dass eine ausreichende Fläche zur Haftung an dem Folienmaterial bereitsteht.

Ebenfalls Gegenstand der Erfindung ist ein Verfahren für die Durchführung eines automatisierten Rollenwechsels für eine Wickelmaschine mit einer Transportvorrichtung zum Transport von Folienmaterial. Das erfindungsgemäße Verfahren umfasst die folgenden Schritte:
A. Anbringen wenigstens eines Aufnahmemittels an eine Wickeleinheit, insbesondere innerhalb der Wickelmaschine,
B. Automatisiertes Präparieren des Aufnahmemittels mit einem Klebemittel, insbesondere einem Schmelzklebstoff, durch mindestens eine Auftragsvorrichtung, vorzugsweise zur Ausbildung einer Klebemittelschicht, bevorzugt innerhalb der Wickelmaschine,
C. Aufsetzen des mit Klebemittel präparierten Aufnahmemittels auf die Transportvorrichtung, um ein Aufnehmen des Folienmaterials von dem Aufnahmemittel zu ermöglichen.

Damit bringt das erfindungsgemäße Verfahren die gleichen Vorteile mit sich, wie sie ausführlich mit Bezug auf ein erfindungsgemäßes Aufnahmemittel beschrieben worden sind. Zudem kann ein erfindungsgemäßes Aufnahmemittel für das erfindungsgemäße Verfahren zum Einsatz kommen.

Das erfindungsgemäße Verfahren ermöglicht insbesondere einen automatisierten Rollenwechsel mit einem umschlagfreien Anwickeln und/oder einem kantengraden Schnitt, insbesondere mit einer automatisierten Präparation des Aufnahmemittels, insbesondere einer Hülse. Unter Präparieren wird dabei insbesondere das (automatische) Aufbringen des Klebemittels, insbesondere eines sprühbaren Klebstoffes, auf die äußere Oberfläche des Aufnahmemittels verstanden. Das Präparieren erfolgt dabei vorzugsweise durch eine Auftragsvorrichtung, welche innerhalb der Wickelmaschine angeordnet ist. Das präparierte Aufnahmemittel ist insbesondere klebebandfrei, sodass der Aufwand für das manuelle Aufbringen des Klebebands bei dem Rollenwechsel verringert wird. Dies ermöglicht weiter ein vorzugsweise unmittelbares Aufsetzen des mit Klebemittel präparierten Aufnahmemittels auf die Transportvorrichtung, ohne dass eine Verschmutzung der Transportvorrichtung durch gelöste Teile beziehungsweise Struktur eines Oberflächenbereiches des Aufnahmemittels erfolgt. Nach dem Aufsetzen gemäß Schritt C kann ein insbesondere umschlagfreies Aufnehmen des Folienmaterials, insbesondere des Folienbandes, von dem Aufnahmemittel ermöglicht werden. Hierzu wird vorzugsweise ein Folienanfang in den Nip (Aufnahmestelle beziehungsweise Kontaktstelle der Transportvorrichtung mit dem präparierten Aufnahmemittel) transportiert. Sobald der Folienanfang das präparierte Aufnahmemittel berührt, haftet das Folienmaterial beziehungsweise der Folienanfang am Klebemittel und wird von diesem mitgenommen. Hierdurch erfolgt eine Anwicklung beziehungsweise Aufwicklung des Folienmaterials am Aufnahmemittel. Das erfindungsgemäße Verfahren ermöglicht insbesondere diese Anwicklung, ohne dass ein Abheben des Folienmaterials von der Transportvorrichtung, insbesondere einer Kontaktwalze, erfolgen muss. Auch kann ein automatisiertes Präparieren mit dem Klebemittel erfolgen, sodass keine teuren und aufwendigen Anpassungen der verwendeten Hülsen erfolgen müssen. Das Aufsetzen des mit Klebemittel präparierten Aufnahmemittels auf die Transportvorrichtung erfolgt bevorzugt folienfrei, das heißt, dass sich keinerlei Folie zwischen dem präparierten Aufnahmemittel und der Transportvorrichtung beim Aufsetzen befindet. Weiter ist es denkbar, dass für das erfindungsgemäße Verfahren ein Aufnahmemittel mit einer ausreichend festen Wandung und/oder ein derart angepasstes Klebemittel verwendet wird, sodass beim Aufsetzen und/oder nach dem Aufsetzen auf die Transportvorrichtung die Struktur des Oberflächenbereichs weitestgehend erhalten bleibt, das heißt insbesondere, dass sich im Wesentlichen keine oberen Lagen des Aufnahmemittels, insbesondere Papp-Lagen, ablösen. Dieses Vorgehen hat außerdem den Vorteil, dass bei den Schritten B und C keinerlei manueller Eingriff notwendig ist und somit der Rollenwechsel insbesondere vollständig automatisiert erfolgt.

Vorteilhafterweise kann im Rahmen der Erfindung vorgesehen sein, dass bei oder nach Schritt C das Folienmaterial, insbesondere bei dem weiteren Transport durch die Transportvorrichtung, von dem Aufnahmemittel, insbesondere einer Hülse, aufgenommen wird und/oder im Wesentlichen umschlagfrei angewickelt wird. Dies wird insbesondere dadurch ermöglicht, dass das präparierte Aufnahmemittel direkt auf die Oberfläche der Transportvorrichtung aufgesetzt wird, ohne dass sich Folienmaterial an der Kontaktstelle befindet. Hierdurch wird die Qualität der Folienrolle, das heißt des Aufnahmemittels mit bereits aufgewickeltem Folienmaterial, verbessert.

Das Aufsetzen des Aufnahmemittels gemäß Schritt C erfolgt direkt auf die Transportvorrichtung, kontaktierend mit der Transportvorrichtung.

Es ist auch denkbar, dass das Aufnahmemittel beim Aufsetzen zumindest teilweise das Folienmaterial, insbesondere den Folienanfang, kontaktiert. Hierzu muss das Aufsetzen derart koordiniert werden, dass im Zeitpunkt des Einlaufens des Folienanfangs in den Nip das gleichzeitige Aufsetzen, das heißt das gleichzeitige Kontaktieren des Aufnahmemittels mit der Transportvorrichtung und/oder mit dem Folienmaterial beziehungsweise dem Folienanfang, erfolgt. Das Aufsetzen erfolgt damit bei gleichzeitiger Kontaktierung der Transportvorrichtung und des Folienanfangs oder alternativ ausschließlich bei Kontaktierung der Transportvorrichtung ohne Kontaktierung des Folienmaterials.

Es kann zudem im Rahmen der Erfindung vorgesehen sein, dass das Aufsetzen des Aufnahmemittels auf die Transportvorrichtung, insbesondere einer Kontaktwalze, gemäß Schritt C im Wesentlichen (d. h. auch vollständig) kontaktierungsfrei zum Folienmaterial erfolgt. Mit anderen Worten ist der Bereich zwischen der Transportvorrichtung und dem Aufnahmemittel beim Aufsetzen im Wesentlichen folienmaterialfrei. Die Kontaktwalze ist dabei insbesondere als VSK-Walze (Vakuum-Schneid-Kontakt-Walze) ausgebildet, um einen besseren Schnitt zur Erzeugung des (neuen) Folienanfangs beim Rollenwechsel zu ermöglichen.

Es ist ferner denkbar, dass das Präparieren des Aufnahmemittels als großflächiges, insbesondere vollflächiges, Auftragen des Klebemittels erfolgt, insbesondere derart, dass eine dünne Klebemittelschicht zumindest überwiegend oder vollständig einen Oberflächenbereich, insbesondere eine Mantelfläche, des Aufnahmemittels bedeckt. Das großflächige Präparieren kann bevorzugt durch ein automatisiertes Aufsprühen oder Benetzen der Oberfläche des Aufnahmemittels mit dem Klebemittel erfolgen. Bei einem vollflächigen Präparieren wird dabei im Wesentlichen die gesamte Oberfläche (Mantelfläche beziehungsweise Oberflächenbereich) des Aufnahmemittels mit Klebemittel versehen.

Hierdurch kann ein zuverlässiges Aufnehmen des Folienmaterials an das Aufnahmemittel gemäß Schritt C erfolgen.

Gemäß einem weiteren Vorteil kann es vorgesehen sein, dass das Klebemittel, insbesondere eine Klebemittelschicht, durchschnittlich eine Dicke von maximal 2000 µm oder maximal 1000 µm oder maximal 700 µm oder maximal 300 µm aufweist. Weiter kann die durchschnittliche Dicke beispielsweise auch in einem Bereich von 2 µm bis 2000 µm und/oder 5 µm bis 300 µm und/oder 100 µm bis 200 µm liegen. Durch die geringe Dicke wird vorzugsweise eine geringere Klebrigkeit erzielt, um eine Ablösung von Teilen des Aufnahmemittels beim Aufsetzen gemäß Schritt C zu vermeiden und damit eine Verschmutzung der Transportvorrichtung zu verhindern. Die durchschnittliche Dicke wird dabei insbesondere unter Berücksichtigung sämtlicher Dicken der gesamten Klebemittelschicht am Aufnahmemittel bestimmt.

Weiter ist es im Rahmen der Erfindung denkbar, dass gemäß Schritt B zum Präparieren ein Auftragen des Klebemittels derart erfolgt, dass ausschließlich ein Präparationsbereich eine Klebemittelschicht aufweist und/oder ein Randbereich des Aufnahmemittels beziehungsweise des Oberflächenbereiches beim Auftragen ausgelassen wird. Dabei kann vorzugsweise ein definierter Randabstand jedes Anfangs und Endes des Aufnahmemittels (das heißt insbesondere der gegenüberliegende Seitenbereiche) klebemittelfrei belassen werden und/oder beim Auftragen ausgelassen werden. Der Präparationsbereich entspricht dabei insbesondere dem Bereich, an welchem eine Aufwicklung oder Anwickeln mit Folienmaterial erfolgt. Dabei kann der Randbereich als ein definierter Randbereich vorzugsweise im Seitenbereich des Aufnahmemittels (das heißt zum Beispiel im Bereich des Hülsenanfangs und -endes), besonders bevorzugt klebemittelfrei ausgebildet sein. Hierdurch wird ein optimales Ergebnis beim Aufwickeln gewährleistet.

Des Weiteren ist es im Rahmen der Erfindung denkbar, dass gemäß Schritt B zum Präparieren ein Auftragen des Klebemittels als ein Klebebild, insbesondere spiralförmig und/oder ringförmig, erfolgt. Das Klebebild kann dabei auch als Kombination verschiedener Formen (zum Beispiel teilweise ringförmig und teilweise spiralförmig) ausgeführt sein und/oder zumindest einen Randbereich aufweisen, welcher klebemittelfrei ist. Dabei ist es denkbar, dass das Klebebild anhand einer (insbesondere digitalen) Vorlage erstellt wird.

Hierzu kann die Erzeugung des Klebebildes beispielsweise durch eine Steuerungsvorrichtung gesteuert werden, welche beispielsweise eine Auftragsvorrichtung zur Auftragung des Klebebildes gemäß Schritt B ansteuert. Diese Vorlage kann beispielsweise bereits die konkrete Form des Klebebildes, beispielsweise als digitale Bild- und/oder Koordinatenangabe, und/oder Parameter für das Klebebild, wie beispielsweise die jeweilige Steigung der Spirale, umfassen. Somit kann ein optimales Ergebnis beim Anwickeln des Folienmaterials erzielt werden.

Es kann ferner vorgesehen sein, dass gemäß Schritt B zum Präparieren ein Auftragen des Klebemittels durch einen Auftragskopf der Auftragsvorrichtung mit einem Sprühdruck von mindestens 0,2 bar oder mindestens 0,4 bar oder mindestens 0,8 bar oder in einem Bereich von 0,1 bar bis 1 bar, vorzugsweise 0,3 bar bis 0,7 bar erfolgt. Hierdurch kann eine zuverlässige Auftragung der Klebemittelschicht mit einer optimalen Dicke gewährleistet werden.

Es ist außerdem im Rahmen der Erfindung denkbar, dass gemäß Schritt B zum Präparieren ein Auftragen des Klebemittels, insbesondere ein Aufsprühen, derart erfolgt, dass dem Klebemittel Luft zugeführt wird, wobei bevorzugt die Temperatur des Klebemittels und/oder der Luft in einem Auftragskopf der Auftragsvorrichtung zwischen 150°C bis 300°C, vorzugsweise 160°C bis 220°C beträgt. Somit kann das Klebemittel, insbesondere ein Schmelzklebstoff beziehungsweise ein Hot-Melt-Klebstoff, im heißen Zustand auf die Klebefläche, das heißt auf einen Oberflächenbereich des Aufnahmemittels, gemäß Schritt B aufgetragen werden. Das Klebemittel kann im nicht erhitzten Zustand vor dem Auftragen beispielsweise als Granulat oder als Pulver oder als Folie oder als Stangen oder in Blockform vorliegen, wobei durch die Auftragsvorrichtung ein Erhitzen des Klebemittels kurz vor der Auftragung erfolgt. Es erfolgt dabei eine Erhitzung auf beispielsweise eine Temperatur im Bereich von 150°C bis 200°C, vorzugsweise im Wesentlichen 160°C. Das Klebemittel weist zum Beispiel Polymere auf (wie Polyamide, Polyethylene und/oder Polyester) und gegebenenfalls ein Harz und/oder einen Stabilisator und/oder Wachs auf. Durch das Erhitzen erfolgt ein Schmelzen des Klebemittels, welches zum Aufsprühen mit heißer Luft (beispielsweise mit einer Temperatur der Luft im Bereich von 180 °C bis 220 °C) zum Beispiel im Auftragskopf der Auftragsvorrichtung vermischt wird. Somit kann ein gleichmäßiges Aufsprühen des Klebemittels zur Ausbildung der Klebemittelschicht auf dem Aufnahmemittel gemäß Schritt B erfolgen.

Vorteilhafterweise kann im Rahmen der Erfindung vorgesehen sein, dass bei Schritt B eine Rotation des Aufnahmemittels durch die Wickeleinheit, insbesondere eine Wickelwelle, insbesondere bei gleichzeitiger Bewegung der Auftragsvorrichtung, oder umgekehrt, erfolgt. Das Aufnahmemittel ist beispielsweise zylinderförmig ausgebildet, sodass zum Präparieren die gesamte Oberfläche für die Auftragsvorrichtung erreichbar sein muss. Daher kann beispielsweise das Aufnahmemittel während dem Präparieren um eine Rotationsachse gedreht werden, während zum Beispiel gleichzeitig eine Bewegung des Auftragskopfs entlang der Rotationsachse erfolgt. Alternativ oder zusätzlich ist es denkbar, dass die Auftragsvorrichtung beziehungsweise der Auftragskopf entlang der Rotationsachse verschiebbar und/oder um das Aufnahmemittel rotierbar ausgestaltet ist. Für die Bewegung kann beispielsweise eine Antriebseinheit vorgesehen sein, welche die in einer Führung beweglich gelagerte Auftragsvorrichtung beziehungsweise das Aufnahmemittel bewegt.

Es ist ferner denkbar, dass bei dem Aufsetzen des präparierten Aufnahmemittels auf die Transportvorrichtung gemäß Schritt C das Folienmaterial, insbesondere vollständig und/oder zumindest im Bereich eines Folienanfangs, die Oberfläche der Transportvorrichtung kontaktiert, wobei insbesondere das Aufsetzen des Aufnahmemittels für das Aufnahmemittel ablösefrei erfolgt. Der Begriff ablösefrei bezieht sich in diesem Zusammenhang darauf, dass die Struktur eines Oberflächenbereichs des Aufnahmemittels bei dem Aufsetzen weitestgehend erhalten bleibt. Die Folienbahn im Bereich des Folienanfangs muss hierbei insbesondere nicht von der Oberfläche der Transportvorrichtung abgehoben werden, um das präparierte Aufnahmemittel auf die Transportvorrichtung zum Anwickeln aufzusetzen. Dies hat den Vorteil, dass ein umschlagsfreies Anwickeln erfolgen kann. Weiter ergibt sich der Vorteil, dass die Folienlagen des fertigen Wickels nicht ungewollt verklebt werden.

Gemäß einem weiteren Vorteil ist es denkbar, dass ein erstes Aufnahmemittel an einer ersten Wickeleinheit zur Aufnahme des Folienmaterials angebracht ist, wobei das erste Aufnahmemittel gemäß Schritt B mit Klebemittel präpariert ist, und ein zweites Aufnahmemittel mit bereits aufgewickeltem Folienmaterial an einer zweiten Wickeleinheit angebracht ist, wobei ein Rollenwechsel derart erfolgt, dass vor oder bei oder nach Schritt C das Folienmaterial an einer Trennstelle des Folienmaterials durchtrennt wird, wobei das an der Transportvorrichtung verbleibende Folienmaterial an der Trennstelle einen Folienanfang bildet, und vorzugsweise anschließend und/oder nach dem Aufsetzen des ersten Aufnahmemittels gemäß Schritt C der Folienanfang zur Kontaktstelle des ersten Aufnahmemittels mit der Transportvorrichtung transportiert wird, um ein Anwickeln des Folienmaterials an das erste Aufnahmemittel zu bewirken. Das Anwickeln wird insbesondere dadurch bewirkt, dass das erste Aufnahmemittel mit Klebemittel präpariert ist, welches ein Anhaften des Folienanfangs an dem Aufnahmemittel bewirkt. Insbesondere durch eine Rotation des ersten Aufnahmemittels kann anschließend ein Aufwickeln des Folienmaterials an das erste Aufnahmemittel erfolgen. Vorzugsweise handelt es sich bei dem ersten Aufnahmemittel um ein Aufnahmemittel gemäß den Schritten A bis C, während das zweite Aufnahmemittel in gleicher Weise gemäß den Schritten A bis C bearbeitet sein kann oder unabhängig davon ausgebildet ist. Das erste Aufnahmemittel ist somit insbesondere ein neues Aufnahmemittel, welches folienmaterialfrei ist, und das zweite Aufnahmemittel ist eine bereits fertig aufgewickelte Folienrolle. Die Trennstelle befindet sich vorzugsweise an der Transportvorrichtung oder zwischen der Transportvorrichtung und dem zweiten Aufnahmemittel. Aufgrund des Durchtrennens des Folienmaterials, welches insbesondere durch eine Schneidvorrichtung durchgeführt wird, wird das Folienmaterial vorzugsweise in zwei Teile aufgeteilt. Ein erster Teil verbleibt dabei an dem zweiten Aufnahmemittel und ein zweiter Teil verbleibt mit dem Folienanfang an der Transportvorrichtung. Der Folienanfang ist dabei insbesondere der Bereich, welcher bei dem weiteren Transport des Folienmaterials an der Transportvorrichtung zuerst zur Kontaktstelle gelangt und somit das erste Aufnahmemittel kontaktiert. Damit kann ein schneller und zuverlässiger Rollenwechsel durchgeführt werden.

Weiter kann es vorgesehen sein, dass ein weiteres, insbesondere zweites, Aufnahmemittel vorgesehen ist, welches aufgewickeltes Folienmaterial aufweist, das mit dem Folienmaterial an der Transportvorrichtung materialeinheitlich und/oder einstückig und/oder monolithisch verbunden ist, wobei für den Rollenwechsel, insbesondere bei oder vor Schritt C, eine Durchtrennung des Folienmaterials an der Transportvorrichtung erfolgt, um die Verbindung aufzuheben. Die Durchtrennung erfolgt vorzugsweise durch eine Schneidvorrichtung, welche im Bereich der Transportvorrichtung angeordnet ist. Somit kann der Rollenwechsel automatisiert und mit wenig Aufwand erfolgen.

Es kann außerdem vorgesehen sein, dass das Aufnehmen des Folienmaterials von dem Aufnahmemittel derart erfolgt, dass die Aufnahme und/oder das Anwickeln und/oder das Aufwickeln des Folienmaterials sowohl rechts- als auch linksdrehend durchführbar ist, wodurch insbesondere eine Drehrichtungsumkehr möglich ist. Es kann somit ein automatisierter Rollenwechsel in beide Drehrichtungen durchgeführt werden, wobei bei dem Anwickeln die Transportvorrichtung um die Rotationsachse sowohl rechts- als auch linksdrehend rotierbar sein kann. Eine Aufnahme des Folienmaterials, das heißt eine Kontaktierung des Folienanfangs mit dem Aufnahmemittel (insbesondere mit dem ersten Aufnahmemittel), kann somit insbesondere von zwei unterschiedlichen Seiten aus erfolgen.

Es kann weiter möglich sein, dass eine Durchtrennung des Folienmaterials für den Rollenwechsel durch eine Schneidvorrichtung kantengerade, insbesondere durch ein Schneidmesser, und/oder schräg, insbesondere durch eine Ziehklinge, erfolgt. Hierzu kann die Schneidvorrichtung vorzugsweise an und/oder innerhalb der Transportvorrichtung angeordnet sein. Die Transportvorrichtung ist vorzugsweise als eine Kontaktwalze, insbesondere VSK-Walze ausgebildet, und ermöglicht damit insbesondere einen kantengeraden Schnitt.

Auch kann es vorgesehen sein, dass eine Schneidvorrichtung mit einer Ziehklinge vorgesehen ist, welche insbesondere außerhalb der Transportvorrichtung angeordnet ist. Die Ziehklinge und/oder die Schneidvorrichtung ist vorzugsweise außerhalb der Transportvorrichtung an einem Rahmen der Transportvorrichtung oder der erfindungsgemäßen Vorrichtung angeordnet bzw. befestigt. Die Transportvorrichtung weist bevorzugt eine Nut auf, welche besonders bevorzugt spiralförmig bzw. spiralisiert ausgebildet ist. Insbesondere kann zur Durchtrennung des Folienmaterials die Ziehklinge sich an oder in dieser Nut bewegen, insbesondere axial zur Transportvorrichtung (insbesondere parallel zur Rotationsachse der Transportvorrichtung). Da die Ziehklinge zum Durchtrennen axial zieht, ist die Nut an der Transportvorrichtung, insbesondere einer Kontaktwalze, vorzugsweise zumindest teilweise spiralförmig (bzw. spiralisiert) ausgeführt und/oder verläuft ungerade an der Transportvorrichtungsoberfläche. Die Ziehklinge kann zum Beispiel, insbesondere synchronisiert zur Rotations- bzw. Bahngeschwindigkeit, während der Rotation der Transportvorrichtung zum Durchtrennen in die Nut einfahren, wobei die Nut vorzugsweise in die Transportvorrichtung eingearbeitet ist.

Weiter kann es vorgesehen sein, dass gemäß Schritt A wenigstens zwei Aufnahmemittel an die einzige Wickeleinheit angebracht werden, wobei insbesondere eine Sensorvorrichtung vorgesehen ist, und die Sensorvorrichtung vorzugsweise bei oder vor Schritt B den Abstand zwischen den benachbarten Aufnahmemitteln und/oder den Abstand zwischen Präparationsbereichen der Aufnahmemittel detektiert, um insbesondere den detektierten Abstand von einem Auftragen mit Klebemittel gemäß Schritt B auszuschließen. Die wenigstens zwei oder drei oder vier Aufnahmemittel werden somit nebeneinander, zum Beispiel entlang einer Rotationsachse der Wickeleinheit, angeordnet, wobei vorzugsweise ein definierter Abstand zwischen den benachbarten Aufnahmemitteln vorgesehen ist. Hierdurch können mehrere Aufnahmewickel gleichzeitig an einer einzigen Wickeleinheit aufgewickelt und/oder mit Klebemittel präpariert werden. Da der Abstand beziehungsweise der Spalt zwischen den Aufnahmemitteln nicht mit Klebemittel präpariert werden soll, da hier kein Aufnahmemittel vorgesehen ist, wird insbesondere dieser Abstand durch Sensoren beziehungsweise Sensorelemente der Sensorvorrichtung erkannt und entsprechend der Spalt nicht mit Klebemittel präpariert oder besprüht. Weiter ist es auch denkbar, dass durch die Sensorelemente der Sensorvorrichtung ein Präparationsbereich erfasst wird, wobei ausschließlich der Präparationsbereich mit Klebemittel präpariert wird und zum Beispiel ein Randbereich der Aufnahmemittel, welcher zum Beispiel auch den Abstand zwischen den Aufnahmemitteln umfassen kann, vom Klebemittel ausnimmt. Die Sensorvorrichtung kann weiter außerdem Sensorelemente zur Erfassung weiterer Parameter, wie ein Durchmesser der Aufnahmemittel mit dem Folienmaterial, umfassen, um zum Beispiel zu erkennen, ob eine gewünschte Folienlänge auf den Aufnahmewickel aufgewickelt wurde und gegebenenfalls einen automatischen Rollenwechsel im kontinuierlichen Prozess auszulösen. Der automatisierte Rollenwechsel umfasst dabei zum Beispiel das Durchtrennen des Folienmaterials quer zur Laufrichtung, insbesondere durch eine Schneidvorrichtung, und das Initiieren eines Anwickelns an einem neuen (ersten) Aufnahmemittel gemäß den Schritten A bis C.

Weiter ist es denkbar, dass durch eine Steuerungsvorrichtung und/oder eine Antriebseinheit eine Positionierung des Aufnahmemittels relativ zur Auftragsvorrichtung oder umgekehrt gesteuert wird, insbesondere in Abhängigkeit von der Detektion der Sensorvorrichtung, vorzugsweise koordiniert zu weiteren Prozessparametern, insbesondere einer Rotationsgeschwindigkeit der Wickeleinheit und/oder einer Bewegungsgeschwindigkeit der Auftragsvorrichtung. Dabei kann es möglich sein, dass die Steuerungsvorrichtung koordiniert zu zumindest einen der folgenden Prozessparameter oder die Prozessparameter zumindest teilweise direkt ansteuert: Über- und/oder Unterdruckerzeugung an der Transportvorrichtung, Positionierung des Aufnahmemittels, Positionierung der Auftragsvorrichtung, Rotationsgeschwindigkeit der Transportvorrichtung, Rotationsgeschwindigkeit der Wickeleinheit, Position des Folienanfangs. Es kann beispielsweise auch eine erste Steuerungsvorrichtung für die Antriebseinheit und/oder eine zweite Steuerungsvorrichtung für die Wickeleinheit und/oder eine dritte Steuerungsvorrichtung für die Transportvorrichtung oder weitere Prozessparameter vorgesehen sein. Somit kann eine optimale Koordination des automatischen Rollenwechsels gewährleistet werden.

Ebenfalls unter Schutz gestellt ist eine Vorrichtung für die Durchführung eines automatisierten Rollenwechsels. Die erfindungsgemäße Vorrichtung weist auf
- wenigstens eine Wickeleinheit zur Aufnahme wenigstens eines Aufnahmemittels,
- wenigstens eine Auftragsvorrichtung zum automatisierten Präparieren des Aufnahmemittels mit einem Klebemittel, insbesondere einem Schmelzklebstoff,
- eine Transportvorrichtung zum Transport von Folienmaterial, wobei das mit Klebemittel präparierte Aufnahmemittel derart auf die Transportvorrichtung aufsetzbar ist, dass ein Aufnehmen des Folienmaterials von dem Aufnahmemittel durchführbar ist.

Damit bringt eine erfindungsgemäße Vorrichtung die gleichen Vorteile mit sich, wie sie bereits ausführlich mit Bezug auf ein erfindungsgemäßes Verfahren und ein erfindungsgemäßes Aufnahmemittel beschrieben worden sind. Weiter kann die erfindungsgemäße Vorrichtung geeignet sein, gemäß einem erfindungsgemäßen Verfahren betrieben zu werden. Für die erfindungsgemäße Vorrichtung kommt ein erfindungsgemäßes Aufnahmemittel zum Einsatz.

Die erfindungsgemäße Vorrichtung ist bevorzugt eine Wickelmaschine, insbesondere für Gießfolie und/oder Blasfolie. Die erfindungsgemäße Vorrichtung ist dabei bevorzugt zum Aufwickeln von Endlosmaterial geeignet.

Weiter kann im Rahmen der Erfindung vorgesehen sein, dass die Auftragsvorrichtung einen im Bereich der Wickeleinheit angeordneten Auftragskopf, insbesondere einen Sprühkopf, insbesondere zum großflächigen Besprühen eines Oberflächenbereiches des Aufnahmemittels, aufweist, wobei insbesondere die Auftragsvorrichtung im Wesentlichen parallel zu einer Rotationsachse des Aufnahmemittels verschiebbar ausgestaltet ist. Dabei ist es denkbar, dass eine Steuerungsvorrichtung vorgesehen ist, welche den Auftragskopf und/oder weitere Teile der Auftragsvorrichtung automatisiert bewegt und/oder verschiebt, insbesondere in Abhängigkeit von gemessenen Werten einer Sensorvorrichtung. Hierdurch ist eine optimale Automatisierung des Rollenwechsels möglich.

Gemäß einem weiteren Vorteil kann im Rahmen der Erfindung vorgesehen sein, dass die Auftragsvorrichtung und/oder die Wickeleinheit an einer mechanischen Antriebseinheit befestigt sind, um einen Abstand zwischen der Auftragsvorrichtung und der Wickeleinheit und/oder dem Aufnahmemittel durch eine Positionierung einzustellen, wobei vorzugsweise die Antriebseinheit an mindestens einem Seitenbereich der Wickeleinheit vorgesehen ist. Die Wickeleinheit ist vorzugsweise als Wickelwelle ausgestaltet, sodass die Wickeleinheit gegebenenfalls rotierbar an der Antriebseinheit gelagert ist und/oder durch die Antriebseinheit rotierbar ausgeführt ist. Alternativ oder zusätzlich kann eine Haltevorrichtung vorgesehen sein, welche die Auftragsvorrichtung und/oder die Wickeleinheit aufnimmt. Dabei kann eine lösbare oder unlösbare Befestigung der Auftragsvorrichtung und/oder der Wickeleinheit an der Haltevorrichtung und/oder der Antriebseinheit und/oder der erfindungsgemäßen Vorrichtung möglich sein. Dies ermöglicht einen zuverlässigen automatisierten Rollenwechsel.

Es kann außerdem im Rahmen der Erfindung vorgesehen sein, dass der Abstand zwischen der Auftragsvorrichtung und dem Aufnahmemittel zum Präparieren des Aufnahmemittels mit dem Klebemittel zwischen 10 mm und 20 mm, bevorzugt zwischen 13 mm und 17 mm, beträgt. Somit kann ein definiertes Auftragen des Klebemittels auf den Oberflächenbereich des Aufnahmemittels, insbesondere auch eines Klebebildes, erfolgen.

Des Weiteren kann im Rahmen der Erfindung vorgesehen sein, dass wenigstens ein Leitungselement, insbesondere Klebemittel- und/oder Luftleitungselement, insbesondere ein Heizschlauch, mit der Auftragsvorrichtung verbunden ist, wobei das Leitungselement insbesondere wärmebeständig und/oder flexibel ausgestaltet ist, um das Klebemittel und/oder erhitzte Luft zum Auftragskopf zu leiten. Weiter kann bevorzugt ein separates luftleitendes Leitungselement mit der Auftragsvorrichtung verbunden sein. Auf diese Weise ist ein zuverlässiger Transport des erhitzten Klebemittels und/oder der erhitzten Luft innerhalb der Auftragsvorrichtung zum Auftragskopf durchführbar. Die Leitungselemente sind dabei beispielsweise als Schlauch ausgebildet und/oder ermöglichen aufgrund ihrer Flexibilität eine Bewegung des Auftragskopfes relativ zur Transportvorrichtung.

Vorteilhafterweise kann vorgesehen sein, dass das Leitungselement bis mindestens 300°C, vorzugsweise bis mindestens 200°C, und/oder im Wesentlichen bis mindestens 160°C, wärmebeständig ist, und insbesondere als Kunststoff-Schlauch ausgebildet ist. Hierdurch wird ein zuverlässiges Auftragen des Klebemittels auf das Aufnahmemittel möglich.

Optional kann es vorgesehen sein, dass die Auftragsvorrichtung verschiebbar an einer Führung angeordnet ist, welche sich wenigstens entlang der Wickeleinheit erstreckt, um ein, insbesondere vollständiges, Auftragen des Klebemittels auf das Aufnahmemittel zu ermöglichen. Daher kann es möglich sein, dass sich die Führung entlang wenigstens der gesamten Länge der Wickeleinheit, zum Beispiel in Richtung einer Rotationsachse der Wickeleinheit erstreckt. Die Führung kann beispielsweise mit einer Antriebseinheit und/oder mit einer Haltevorrichtung der erfindungsgemäßen Vorrichtung verbunden sein. Hierdurch kann zuverlässig eine großflächige Klebemittelschicht auf dem Aufnahmemittel erzeugt werden.

Weiter kann es vorgesehen sein, dass die Auftragsvorrichtung wenigstens eine Sensorvorrichtung mit mindestens einem Sensorelement aufweist, wobei das Sensorelement auf die Wickeleinheit ausgerichtet ist, und insbesondere als Abstandssensor ausgestaltet ist, um eine Positionierung am Aufnahmemittel durchzuführen und/oder zu detektieren und/oder zu erkennen und/oder zu kontrollieren. Weiter kann das Sensorelement beispielsweise als ein Lichtsensor zur Abstandsmessung ausgebildet sein.

Hierzu kann das Sensorelement beispielsweise auch ein Sende- und/oder Empfangselement aufweisen, um beispielsweise zurückreflektiertes Licht zu erfassen. Das Sensorelement kann beispielsweise auch derart ausgestaltet sein, dass ein Abstand zwischen auf der Wickeleinheit benachbart angeordneten Aufnahmemitteln (das heißt einen Spalt bzw. Abstand zwischen den Aufnahmemitteln) detektiert wird. Hierdurch kann eine optimale Automatisierung erfolgen.

Es ist ferner denkbar, dass die Transportvorrichtung eine Antihaftbeschichtung aufweist, um insbesondere die Struktur eines Oberflächenbereiches des auf die Transportvorrichtung aufgesetzten Aufnahmemittels weitestgehend zu erhalten. Somit kann gewährleistet werden, dass das auf die Aufnahmemittel aufgebrachte Klebemittel sich nicht von dem Oberflächenbereich löst und somit nicht auf der Transportvorrichtung haften bleibt.

Es kann ferner vorgesehen sein, dass die Transportvorrichtung zur Überdruck- und/oder Unterdruckerzeugung mindestens eine Öffnung aufweist, welche bei aufgesetztem Folienmaterial unterhalb des Folienmaterials derart anordenbar ist, dass ein Ansaugen und/oder Abstoßen des Folienmaterials von der Transportvorrichtung durchführbar ist. Die Öffnungen können dabei zum Beispiel strömungstechnisch mit einer Strömungsmaschine, insbesondere innerhalb der Transportvorrichtung, zur Überdruck- und/oder Unterdruckerzeugung verbunden sein. Bei dem Transport von Folienmaterial auf die Transportvorrichtung ist es oft notwendig, dass das Folienmaterial zum Beispiel bei einem Schneidvorgang durch die Schneidvorrichtung angesaugt wird und zum Beispiel beim Anwickeln abgestoßen wird, um den automatisierten Rollenwechsel zu unterstützen. Die Ansteuerung der Strömungsmaschine kann dabei beispielsweise automatisiert durch zum Beispiel eine Steuerungsvorrichtung erfolgen. Die Steuerungsvorrichtung kann dabei zum Beispiel mit einer Sensorvorrichtung verbunden sein, welche den Status der erfindungsgemäßen Vorrichtung, das heißt zum Beispiel die Rotationsgeschwindigkeit und/oder die Position des Folienanfangs, messtechnisch erfasst.

Weiterhin kann es vorgesehen sein, dass eine Schneidvorrichtung zur Durchtrennung des Folienmaterials vorgesehen ist, und insbesondere die Transportvorrichtung einen Spalt aufweist, welcher sich insbesondere entlang der Rotationsachse der Transportvorrichtung erstreckt, wobei bevorzugt die Schneidvorrichtung zur Durchtrennung durch den Spalt ausfahrbar ist. Die Schneidvorrichtung und/oder der Spalt weist dabei eine Erstreckung auf, welche zum Beispiel im Wesentlichen der Breite des Folienmaterials auf der Transportvorrichtung und/oder zum Beispiel mindestens 70% oder 80% der Breite der Transportvorrichtung beträgt. Dabei kann es möglich sein, dass im Normalzustand die Schneidvorrichtung vollständig in der Transportvorrichtung eingefahren ist und erst bei Durchführung eines Rollenwechsels zum Durchtrennen des Folienmaterials ausfährt. Der Vorgang der Durchtrennung kann beispielsweise durch eine Steuerungsvorrichtung gesteuert und durch eine Sensorvorrichtung überwacht werden.

Es kann außerdem vorgesehen sein, dass wenigstens ein Positionierungssensor unmittelbar angrenzend im Bereich der Transportvorrichtung und des Aufnahmemittels vorgesehen ist, um die Position des Aufnahmemittels an der Transportvorrichtung zu detektieren. Der Positionierungssensor kann beispielsweise als Abstandssensor ausgebildet sein oder weitere Sensoren aufweisen, wie zum Beispiel Kameras oder dergleichen. Gegebenenfalls kann auch eine erste oder zweite Antriebseinheit vorgesehen sein, um das Wickelelement zwischen der Auftragsvorrichtung und der Transportvorrichtung zu bewegen. Auf diese Weise kann der Rollenwechsel durch die Steuerungsvorrichtung koordiniert werden.

Es ist ferner denkbar, dass ein Positionierungssensor und/oder eine Sensorvorrichtung mit einer Steuerungsvorrichtung zur Positionierung des Aufnahmemittels an die Transportvorrichtung, insbesondere zum Aufsetzen auf die Transportvorrichtung, direkt oder indirekt elektrisch und/oder drahtlos verbunden ist, um insbesondere das Aufsetzen im Wesentlichen zu dem Zeitpunkt zu bewirken, in welchem der Folienanfang des Folienmaterials an der Transportvorrichtung beim Aufsetzen das Aufnahmemittel kontaktiert. Auf diese Weise wird zum einen verhindert, dass eine Verschmutzung der Transportvorrichtung erfolgt und außerdem gegebenenfalls ein umschlagfreies Aufwickeln ermöglicht. Da bevorzugt ausschließlich der Folienanfang des Folienmaterials das Aufnahmemittel kontaktiert, und der Folienanfang insbesondere den gesamten Trennbereich des Folienmaterials an einer Trennstelle, welche beim Schneidvorgang durch die Schneidvorrichtung entsteht, umfasst, gibt es somit auch insbesondere keinen Überstand des Folienmaterials an dem Aufnahmemittel, welcher ein umschlagfreies Anwickeln verhindern würde. Mit anderen Worten ist das Folienmaterial beim Aufsetzen und/oder Kontaktieren des Aufnahmemittels an der Transportvorrichtung und/oder dem Folienmaterial nur auf einer Seite des Aufnahmemittels an der Transportvorrichtung anliegend.

Weiter kann es vorgesehen sein, dass eine Sensorvorrichtung und/oder ein Positionierungssensor mit der Auftragsvorrichtung direkt oder indirekt elektrisch und/oder drahtlos verbunden ist, um in Abhängigkeit von der Position des Aufnahmemittels an der Transportvorrichtung das automatisierte Präparieren durchzuführen. Das automatisierte Präparieren wird dabei insbesondere gemäß Schritt B eines erfindungsgemäßen Verfahrens durchgeführt. Hierdurch wird eine zuverlässige Automatisierung des Rollenwechsels möglich.

Ebenfalls Gegenstand der Erfindung ist eine Folienproduktionsvorrichtung, insbesondere zur Herstellung von Gieß- oder Blasfolie, welche vorzugsweise als Blasfolienanlage oder als Gießfolienanlage ausgestaltet ist. Die erfindungsgemäße Folienproduktionsvorrichtung eignet sich dabei insbesondere dafür, gemäß einem erfindungsgemäßen Verfahren und/oder mit einer erfindungsgemäßen Vorrichtung und/oder mit einem erfindungsgemäßen Aufnahmemittel betrieben zu werden. Dabei ist beispielsweise eine Integration der erfindungsgemäßen Vorrichtung in die erfindungsgemäßen Folienproduktionsvorrichtung möglich. Die Folie und/oder das Folienmaterial kann dabei zum Beispiel mehrere Schichten aufweisen und beispielsweise als Endlosmaterial von einer Transportvorrichtung transportiert werden. Die erfindungsgemäße Folienproduktionsvorrichtung bringt somit die gleichen Vorteile mit sich, wie sie ausführlich mit Bezug auf eine erfindungsgemäße Vorrichtung und/oder ein erfindungsgemäßes Verfahren und/oder ein erfindungsgemäßes Aufnahmemittel erläutert worden sind.

Weitere Vorteile, Merkmale und Einzelheiten der Erfindung ergeben sich aus der nachfolgenden Beschreibung, in der unter Bezugnahme auf die Zeichnungen Ausführungsbeispiele der Erfindung im Einzelnen beschrieben sind. Es zeigen jeweils schematisch:
- Fig. 1: eine perspektivische Ansicht auf ein erfindungsgemäßes Aufnahmemittel,
- Fig. 2: eine vergrößerte Ansicht einer Klebemittelschicht auf einer Wandung des erfindungsgemäßen Aufnahmemittels,
- Fig. 3: eine perspektivische Ansicht auf zwei benachbart auf einer Wickeleinheit angeordnete Aufnahmemittel,
- Fig. 4: eine perspektivische Ansicht auf eine erfindungsgemäße Vorrichtung, insbesondere als Teil einer erfindungsgemäßen Folienproduktionsvorrichtung,
- Fig. 5: eine Seitenansicht auf eine erfindungsgemäße Vorrichtung,
- Fig. 6: eine Anordnung einer erfindungsgemäßen Vorrichtung,
- Fig. 7: eine vergrößerte Ansicht von Teilen einer erfindungsgemäßen Vorrichtung,
- Fig. 8 bis 14: Seitenansichten auf eine erfindungsgemäße Vorrichtung zur Visualisierung eines erfindungsgemäßen Verfahrens,
- Fig. 15: Visualisierung von Verfahrensschritten eines erfindungsgemäßen Verfahrens.

In den nachfolgenden Figuren werden für die gleichen technischen Merkmale auch von unterschiedlichen Ausführungsbeispielen die identischen Bezugszeichen verwendet.

In Fig. 1 ist schematisch ein erfindungsgemäßes Aufnahmemittel 200 in einer perspektivischen Ansicht gezeigt. Es ist eine Wandung 220 erkennbar, welche insbesondere hohlzylinderförmig ausgebildet ist und eine Innenseite sowie eine Außenseite aufweist. Die Innenseite bildet einen Lagerungsbereich 210 für die Anbringung des Aufnahmemittels 200 an eine Wickeleinheit 20 einer Wickelmaschine 10. Die Wickeleinheit 20 ist beispielsweise als Wickelwelle ausgebildet und kann insbesondere in das Aufnahmemittel 200 eingesetzt werden. Der Lagerungsbereich 210 kontaktiert somit direkt an der Wickeleinheit 20 und ermöglicht zum Beispiel eine drehfeste und/oder unbewegliche Lagerung des Aufnahmemittels 200 an der Wickeleinheit 20, um bei einer Rotation der Wickeleinheit 20 ebenfalls eine Rotation des Aufnahmemittels 200 zu ermöglichen. Alternativ kann auch eine drehbare Lagerung des Aufnahmemittels 200 an der Wickeleinheit 20 vorgesehen sein. Der Außenbereich der Wandung 220 umfasst einen Oberflächenbereich 230 des Aufnahmemittels 200. Dieser Aufnahmebereich 230 als äußere Mantelfläche des Aufnahmemittels 200 eignet sich dabei zur Aufnahme beziehungsweise zum Aufwickeln von Folienmaterial 250. In Fig. 1 ist dabei das aufgewickelte Folienmaterial 250 zu sehen, welches allerdings nur von einem Teilbereich des Oberflächenbereiches 230 aufgenommen ist. Dieser Bereich entspricht beispielsweise einem Präparationsbereich 231, welcher mit Klebemittel 234 versehen wird. Der freie Bereich des Oberflächenbereiches 230, welcher nicht durch Folienmaterial 250 abgedeckt ist, entspricht dabei beispielsweise einem Randbereich 232.

Fig. 2 zeigt eine vergrößerte Schnittansicht durch eine äußere Klebemittelschicht 235 mit einem Klebemittel 234, welche auf einem Oberflächenbereich 230 der Wandung 220 des Aufnahmemittels 200 ausgebildet ist. Dabei ist außerdem eine durchschnittliche Dicke D der Klebemittelschicht 235 gekennzeichnet. Die größte Dicke der Klebemittelschicht 235 und die kleinste Dicke der Klebemittelschicht 235 können dabei zum Beispiel maximal um 50% oder um maximal 30% oder um maximal 10% von der durchschnittlichen Dicke D abweichen.

Fig. 3 zeigt eine schematische perspektivische Ansicht auf zwei Aufnahmemittel 200, wobei ein erstes Aufnahmemittel 200a zusammen mit einem zweiten Aufnahmemittel 200b an einer Wickeleinheit 20 benachbart angeordnet ist. Beide erfindungsgemäßen Aufnahmemittel 200 werden dabei in einem Lagerungsbereich 210 beweglich oder unbeweglich an der Wickeleinheit 20 gelagert. Vorzugsweise ist dabei die Wickeleinheit 20 drehbar gelagert, um eine Rotation der drehfest mit der Wickeleinheit 20 verbundenen Aufnahmemittel 200 zu bewirken. Die beiden erfindungsgemäßen Aufnahmemittel 200 sind dabei an einer gemeinsamen Wickeleinheit 20 angeordnet, wobei zwischen dem ersten Aufnahmemittel 200a und dem zweiten Aufnahmemittel 200b ein Abstand beziehungsweise ein Spalt erkennbar ist. Dieser Spalt wird gegebenenfalls von dem automatisierten Präparieren des Aufnahmemittels 200 mit einem Klebemittel 234 ausgenommen. Auch ist es denkbar, dass ein Randbereich 232 von dem Präparieren ausgenommen wird und somit nach dem Präparieren klebemittelfrei ausgebildet ist. Somit erfolgt ein Auftragen des Klebemittels bei dem automatisierten Präparieren vorzugsweise ausschließlich in einem Präparationsbereich 231 des Aufnahmemittels 200 beziehungsweise der Aufnahmemittel 200 oder ausschließlich in einem definierten Bereich gemäß einem Klebebild 233.

In Fig. 4 ist schematisch eine erfindungsgemäße Vorrichtung 10 gezeigt, welche beispielsweise Bestandteil einer erfindungsgemäßen Folienproduktionsvorrichtung 100, insbesondere zur Herstellung von Gieß- oder Blasfolie, ist. Die erfindungsgemäße Vorrichtung 10 umfasst wenigstens eine Wickeleinheit 20 zur Aufnahme von wenigstens einem Aufnahmemittel 200 und wenigstens eine Auftragsvorrichtung 40 zum automatisierten Präparieren des Aufnahmemittels 200 mit einem Klebemittel 234. Weiter umfasst die erfindungsgemäße Vorrichtung 10 eine Transportvorrichtung 30, welche beispielsweise als Kontaktwalze 30 ausgebildet ist und zum Transport von Folienmaterial 250 ausgeführt ist. Die Transportvorrichtung 30 kann beispielsweise als VSK-Walze ausgeführt sein und beispielsweise mehrere Öffnungen 35 aufweisen, welche zur Erzeugung eines Unterdrucks oder Überdrucks dienen. Außerdem kann ein Spalt 36 entlang einer Rotationsachse R vorgesehen sein, durch welche eine Schneidvorrichtung 37 ausfahrbar ist.

In Fig. 5 ist eine Seitenansicht auf eine erfindungsgemäße Vorrichtung 10 gezeigt. Dabei ist die Transportvorrichtung 30, welche rotierbar um eine Rotationsachse R gelagert ist, erkennbar. Außerdem ist zu sehen, dass Folienmaterial 250 auf ein erfindungsgemäßes Aufnahmemittel 200, insbesondere ein zweites Aufnahmemittel 200b an einer zweiten Wickeleinheit 20b, aufgewickelt wird. Hierdurch entsteht eine Folienrolle, welche beim Erreichen der gewünschten Folienlänge durch einen automatisierten Rollenwechsel mit einem neuen Aufnahmemittel 200, insbesondere einem ersten Aufnahmemittel 200a, ausgetauscht wird. Das erste Aufnahmemittel 200a wird hierzu auf einer ersten Wickelwelle 20a angebracht, um mit Klebemittel 234 präpariert zu werden. Die Aufbringung des Klebemittels 234 zur Ausbildung der Klebemittelschicht 235 erfolgt dabei durch eine Auftragsvorrichtung 40, welche beispielsweise an einer Führung 55 bewegbar gelagert ist und/oder durch eine Antriebseinheit 50 zum Beispiel entlang der Rotationsachse R bewegt wird.

Fig. 6 dient zur Verdeutlichung eines Aufbaus einer erfindungsgemäßen Vorrichtung 10 und der Integration der erfindungsgemäßen Vorrichtung 10 in eine Folienproduktionsvorrichtung 100. Die Folienproduktionsvorrichtung 100 kann dabei beispielsweise als Gieß- oder Blasfolienanlage ausgebildet sein, wobei die hergestellten Folien zur erfindungsgemäßen Vorrichtung 10, insbesondere einer Wickelmaschine 10, zum Aufwickeln auf erfindungsgemäße Aufnahmemittel 200 transportiert werden. Für die Durchführung eines automatisierten Rollenwechsels ist dabei eine Steuerungsvorrichtung 70 der Vorrichtung 10 vorgesehen, welche beispielsweise auch mit einer Sensorvorrichtung 60 der erfindungsgemäßen Vorrichtung 10 zur Überwachung des Rollenwechsels verbunden ist. Die Sensorvorrichtung 60 weist zum Beispiel ein Sensorelement 61 und/oder einen Positionierungssensor 62 auf.

In Fig. 7 ist eine vergrößerte Darstellung von Teilen einer erfindungsgemäßen Vorrichtung 10, insbesondere einer Auftragsvorrichtung 40 gezeigt. Dabei ist erkennbar, dass die Auftragsvorrichtung 40, insbesondere ein Auftragskopf 41 der Auftragsvorrichtung 40, beabstandet zur Wickeleinheit 20 und/oder zum Aufnahmemittel 200 angeordnet ist. Entlang der Führung 55 ist zum Beispiel ein Verschieben des Auftragskopfs 41 durchführbar, wobei ein erhitztes Klebemittel 234 durch Leitungselemente 45 zum Auftragskopf 41 transportiert wird. Um der Bewegung zu folgen, ist das Leitungselement 45 insbesondere flexibel und/oder als Schlauch ausgebildet. Zur Überwachung des Abstands des Auftragskopfs 41 von der Wickeleinheit 20 und/oder von dem erfindungsgemäßen Aufnahmemittel 200 ist beispielsweise eine Sensorvorrichtung 60 vorgesehen, welche bevorzugt mindestens ein Sensorelement 61 oder mindestens einen Abstandssensor 61 aufweist.

In den Fign. 8 bis 14 ist eine Seitenansicht auf Teile einer erfindungsgemäßen Vorrichtung 10 gezeigt, wobei eine Transportvorrichtung 30 dargestellt ist, welche um eine Rotationsachse R rotierbar gelagert ist. Weiter ist eine weitere Walze 38, insbesondere eine Auflagewalze 38, vorgesehen, an welcher Folienmaterial 250 zur Transportvorrichtung 30 geführt wird. Das Folienmaterial 250 wird entlang der Transportvorrichtung 30 zu einer Folienrolle transportiert, welche durch ein zweites Aufnahmemittel 200b an einer zweiten Wickeleinheit 20b und das aufgewickelte Folienmaterial 250 gebildet wird. Außerdem ist ein Auftragskopf 41 zur Besprühung des erfindungsgemäßen Aufnahmemittels 200 mit einem Klebemittel 234 zu sehen. Im Bereich des Auftragskopfs 41 ist dabei ein erstes Aufnahmemittel 200a an einer ersten Wickeleinheit 20a angeordnet.

Gemäß Fig. 8 wird zunächst die Grundstellung der erfindungsgemäßen Vorrichtung 10 dargestellt, bei welcher das Aufwickeln auf das zweite Aufnahmemittel 200b erfolgt. Wenn die gewünschte Folienlänge erreicht ist, wird gemäß Fig. 9 ein Rollenwechsel initiiert, wobei das erste Aufnahmemittel 200a mit der ersten Wickelwelle 20a in die Klebeposition fährt. Gemäß Fig. 10 erfolgt dann das automatisierte Präparieren des ersten Aufnahmemittels 200a mit dem Klebemittel 234, um eine Klebemittelschicht 235 auf dem ersten Aufnahmemittel 200a auszubilden. Während des Auftragens des Klebemittels 234 rotiert dabei insbesondere die erste Wickeleinheit 20a zusammen mit dem ersten Aufnahmemittel 200a. Nachdem der gewünschte Bereich mit Klebemittel 234 versehen wurde, wird die erste Wickeleinheit 20a mit dem ersten Aufnahmemittel 200a gemäß Fig. 11 in eine Warteposition gebracht und es erfolgt zudem ein Schnitt der Folienbahn durch eine Schneidvorrichtung 37. Dabei schneidet die Schneidvorrichtung 37 an einer Trennstelle 251, an welcher nun ein Folienanfang 251 am an der Transportvorrichtung 30 verbleibenden Folienmaterial 250 entsteht.

Gemäß Fig. 12 erfolgt nun das Aufsetzen des mit Klebemittel 234 präparierten ersten Aufnahmemittels 200a auf die Transportvorrichtung 30, um ein Aufnehmen des Folienmaterials 250 von dem Aufnahmemittel 200 zu ermöglichen. Dabei wird der Folienanfang 251 des Folienmaterials 250 an der Transportvorrichtung 30 in Richtung des ersten Aufnahmemittels 200a transportiert. Das Aufsetzen des ersten Aufnahmemittels 200a beziehungsweise des Aufnahmemittels 200 und die hierzu notwendige Bewegung der Wickeleinheit 20 beziehungsweise der ersten Wickeleinheit 20a wird beispielsweise durch eine Steuerungsvorrichtung 70 gegebenenfalls unter Nutzung einer Sensorvorrichtung 60 koordiniert und gesteuert.

Gemäß Fig. 13 wird dann die fertige Folienrolle, das heißt die zweite Wickeleinheit 20b, mit dem zweiten Aufnahmemittel 200b von der Transportvorrichtung 30 abgezogen und das Anwickeln des ersten Aufnahmemittels 200a erfolgt. Gemäß Fig. 14 wird nunmehr die neue, erste Wickeleinheit 20a mit dem neuen, ersten Aufnahmemittel 200a in die Grundposition, das heißt in die Position, welche vormals die zweite Wickeleinheit 20b eingenommen hatte, gebracht. Damit ist der automatisierte Rollenwechsel beendet.

In Fig. 15 werden schematisch Verfahrensschritte eines erfindungsgemäßen Verfahrens 300 gezeigt. Dabei erfolgt gemäß einem ersten Verfahrensschritt 301 ein automatisiertes Präparieren des Aufnahmemittels 200 mit einem Klebemittel 234. Gemäß einem zweiten Verfahrensschritt 302 erfolgt ein Aufsetzen des mit Klebemittel 234 präparierten Aufnahmemittels 200 auf die Transportvorrichtung 30, um ein Aufnehmen des Folienmaterials 250 von dem Aufnahmemittel 200 zu ermöglichen.

### Bezugszeichenliste

- 10: Vorrichtung, Wickelmaschine
- 20: Wickeleinheit
- 20a: erste Wickeleinheit
- 20b: zweite Wickeleinheit

- 30: Transportvorrichtung
- 35: Öffnungen
- 36: Spalt
- 37: Schneidvorrichtung
- 38: Auflagewalze

- 40: Auftragsvorrichtung
- 41: Auftragskopf, Sprühkopf
- 45: Leitungselement

- 50: Antriebseinheit
- 55: Führung

- 60: Sensorvorrichtung
- 61: Sensorelement, Abstandssensoren
- 62: Positionierungssensor

- 70: Steuerungsvorrichtung

- 100: Folienproduktionsvorrichtung

- 200: Aufnahmemittel
- 200a: erstes Aufnahmemittel
- 200b: zweites Aufnahmemittel
- 210: Lagerungsbereich
- 220: Wandung
- 230: Oberflächenbereich, Mantelfläche
- 231: Präparationsbereich
- 232: Randbereich
- 233: Klebebild
- 234: Klebemittel
- 235: Klebemittelschicht
- 250: Folienmaterial
- 251: Trennstelle, Folienanfang

- 300: Verfahren
- 301: erster Verfahrensschritt
- 302: zweiter Verfahrensschritt

- D: Dicke der Klebemittelschicht
- R: Rotationsachse

## Patentansprüche

1. Aufnahmemittel (200) zur Aufnahme von Folienmaterial (250) für den Einsatz in einer Wickelmaschine (10), wobei
das Aufnahmemittel (200) wenigstens einen Lagerungsbereich (210) für die Anbringung des Aufnahmemittels (200) an eine Wickeleinheit (20) der Wickelmaschine (10), und eine Wandung (220) mit einem äußeren Oberflächenbereich (230) umfasst, wobei
die Wandung (220) derart ausgestaltet ist, dass der Oberflächenbereich (230) auf eine Transportvorrichtung (30) der Wickelmaschine (10) aufsetzbar ist und das Folienmaterial (250) auf den Oberflächenbereich (230) aufnehmbar ist, wobei der Oberflächenbereich (230) zumindest teilweise eine äußere Klebemittelschicht (235) zur Kontaktierung mit dem Folienmaterial (250) aufweist,
**dadurch gekennzeichnet,**
**dass** die Klebemittelschicht (235) eine durchschnittliche Dicke (D) von maximal 2000 µm aufweist, um die Struktur des Oberflächenbereichs (230) bei und/oder nach dem Aufsetzen auf die Transportvorrichtung (30) weitestgehend zu erhalten,
wobei die Klebemittelschicht (235) von einem auf dem Aufnahmemittel (200) aufgebrachten Klebemittel ausgebildet ist, wobei das Klebemittel für eine Verarbeitungstemperatur geeignet ist, welche im Bereich von 100°C bis 250°C liegt.

2. Verfahren (300) für die Durchführung eines automatisierten Rollenwechsels für eine Wickelmaschine (10) mit einer Transportvorrichtung (30) zum Transport von Folienmaterial (250), aufweisend die folgenden Schritte:
A. Anbringen wenigstens eines Aufnahmemittels (200) an eine Wickeleinheit (20),
B. Automatisiertes Präparieren des Aufnahmemittels (200) mit einem Klebemittel (234), insbesondere einem Schmelzklebstoff (234), durch wenigstens eine Auftragsvorrichtung (40),
C. Aufsetzen des mit Klebemittel (234) präparierten Aufnahmemittels (200) auf die Transportvorrichtung (30), um ein Aufnehmen des Folienmaterials (250) von dem Aufnahmemittel (200) zu ermöglichen,
**dadurch gekennzeichnet, dass**
das Aufsetzen des Aufnahmemittels (200) direkt auf die Transportvorrichtung (30) und kontaktierend mit der Transportvorrichtung (30) erfolgt.

3. Verfahren (300) nach Anspruch 2,
**dadurch gekennzeichnet,**
**dass** das Aufsetzen des Aufnahmemittels (200) gemäß Schritt C im Wesentlichen kontaktierungsfrei zum Folienmaterial (250) erfolgt, oder ausschließlich kontaktierend an einen Kontaktbereich des Folienmaterials (250) erfolgt, in welchem das Folienmaterial (250) an der Transportvorrichtung (30) anliegt.

4. Verfahren (300) nach einem der Ansprüche 2 oder 3,
**dadurch gekennzeichnet,**
**dass** das Klebemittel (234), insbesondere eine Klebemittelschicht (235), durchschnittlich eine Dicke (D) von maximal 2000 µm oder maximal 1000 µm oder maximal 700 µm oder maximal 300 µm aufweist.

5. Verfahren (300) nach einem der Ansprüche 2 bis 4,
**dadurch gekennzeichnet,**
**dass** gemäß Schritt B zum Präparieren ein Auftragen des Klebemittels (234) derart erfolgt, dass ausschließlich ein Präparationsbereich (231) eine Klebemittelschicht (235) aufweist und/oder ein Randbereich (232) des Aufnahmemittels (200) beim Auftragen ausgelassen wird, und/oder dass gemäß Schritt B zum Präparieren ein Auftragen des Klebemittels (234) durch einen Auftragskopf (41) der Auftragsvorrichtung (40) mit einem Sprühdruck von mindestens 0,2 bar oder mindestens 0,4 bar oder mindestens 0,8 bar erfolgt.

6. Verfahren (300) nach einem der Ansprüche 2 bis 5,
**dadurch gekennzeichnet,**
**dass** gemäß Schritt B zum Präparieren ein Auftragen des Klebemittels (234), insbesondere ein Aufsprühen, derart erfolgt, dass dem Klebemittel (234) Luft zugeführt wird, wobei bevorzugt die Temperatur des Klebemittels (234) und/oder der Luft in einem Auftragskopf (41) der Auftragsvorrichtung (40) zwischen 150°C bis 300°C, vorzugsweise 160°C bis 220°C beträgt,
und/oder dass bei Schritt B eine Rotation des Aufnahmemittels (200) durch die Wickeleinheit (20), insbesondere eine Wickelwelle (20), insbesondere bei gleichzeitiger Bewegung der Auftragsvorrichtung (40), oder umgekehrt, erfolgt,
und/oder dass bei dem Aufsetzen des präparierten Aufnahmemittels (200) auf die Transportvorrichtung (30) gemäß Schritt C das Folienmaterial (250), insbesondere vollständig und/oder zumindest im Bereich eines Folienanfangs (251), die Oberfläche der Transportvorrichtung (30) kontaktiert, wobei insbesondere das Aufsetzen des Aufnahmemittels (200) für das Aufnahmemittel (200) ablösefrei erfolgt.

7. Verfahren (300) nach einem der Ansprüche 2 bis 6,
**dadurch gekennzeichnet,**
**dass** ein erstes Aufnahmemittel (200a) an einer ersten Wickeleinheit (20a) zur Aufnahme des Folienmaterials (250) angebracht ist, wobei das erste Aufnahmemittel (200a) gemäß Schritt B mit Klebemittel (234) präpariert ist, und ein zweites Aufnahmemittel (200b) mit bereits aufgewickelten Folienmaterial (250) an einer zweiten Wickeleinheit (20b) angebracht ist, wobei ein Rollenwechsel derart erfolgt, dass vor oder bei oder nach Schritt C das Folienmaterial (250) an einer Trennstelle (251) des Folienmaterials (250) durchtrennt wird, wobei das an der Transportvorrichtung (30) verbleibende Folienmaterial (250) an der Trennstelle (251) einen Folienanfang (251) aufweist, und vorzugsweise anschließend und/oder nach dem Aufsetzen des ersten Aufnahmemittels (200a) gemäß Schritt C der Folienanfang (251) zur Kontaktstelle des ersten Aufnahmemittels (200a) mit der Transportvorrichtung (30) transportiert wird, um ein Anwickeln des Folienmaterials (250) an das erste Aufnahmemittel (200a) zu bewirken.

8. Verfahren (300) nach einem der Ansprüche 2 bis 7,
**dadurch gekennzeichnet,**
**dass** ein weiteres, insbesondere zweites, Aufnahmemittel (200b) vorgesehen ist, welches aufgewickeltes Folienmaterial (250) aufweist, das mit dem Folienmaterial (250) an der Transportvorrichtung (30) materialeinheitlich verbunden ist, wobei für den Rollenwechsel, insbesondere vor oder bei Schritt C, eine Durchtrennung des Folienmaterials (250) an der Transportvorrichtung (30) erfolgt, um die Verbindung aufzuheben, wobei vorzugsweise die Durchtrennung des Folienmaterials (250) für den Rollenwechsel durch eine Schneidvorrichtung (37) kantengerade, insbesondere durch ein Schneidmesser, und/oder schräg, insbesondere durch eine Ziehklinge, erfolgt.

9. Verfahren (300) nach einem der Ansprüche 2 bis 8,
**dadurch gekennzeichnet,**
**dass** gemäß Schritt A wenigstens zwei Aufnahmemittel (200) an die einzige Wickeleinheit (20) angebracht werden, wobei insbesondere eine Sensorvorrichtung (60) vorgesehen ist, und die Sensorvorrichtung (60), vorzugsweise bei oder vor Schritt B, den Abstand zwischen benachbarten Aufnahmemitteln (200) und/oder den Abstand zwischen Präparationsbereichen (231) der Aufnahmemittel (200) detektiert, um insbesondere den detektierten Abstand von einem Auftragen mit Klebemittel (234) gemäß Schritt B auszuschließen, und/oder
**dass** durch eine Steuerungsvorrichtung (70) und/oder eine Antriebseinheit (50) eine Positionierung des Aufnahmemittels (200) relativ zur Auftragsvorrichtung (40) oder umgekehrt gesteuert wird, insbesondere in Abhängigkeit von der Detektion der Sensorvorrichtung (60), vorzugsweise koordiniert zu weiteren Prozessparametern, insbesondere einer Rotationsgeschwindigkeit der Wickeleinheit (20) und/oder einer Bewegungsgeschwindigkeit der Auftragsvorrichtung (40).

10. Verfahren (300) nach einem der Ansprüche 2 bis 9,
**dadurch gekennzeichnet,**
**dass** das Aufnahmemittel (200) nach Anspruch 1 ausgestaltet ist.

11. Vorrichtung (10) für die Durchführung eines automatisierten Rollenwechsels, aufweisend:
- wenigstens eine Wickeleinheit (20) zur Aufnahme von wenigstens einem Aufnahmemittel (200),
- wenigstens eine Auftragsvorrichtung (40) zum automatisierten Präparieren des Aufnahmemittels (200) mit einem Klebemittel (234), insbesondere einem Schmelzklebstoff (234),
- eine Transportvorrichtung (30) zum Transport von Folienmaterial (250),
- ein Aufnahmemittel (200) nach Anspruch 1, wobei das mit Klebemittel (234) präparierte Aufnahmemittel (200) derart auf die Transportvorrichtung (30) aufsetzbar ist, dass ein Aufnehmen des Folienmaterials (250) von dem Aufnahmemittel (200) durchführbar ist.

12. Vorrichtung (10) nach Anspruch 11,
**dadurch gekennzeichnet,**
**dass** die Auftragsvorrichtung (40) einen im Bereich der Wickeleinheit (20) angeordneten Auftragskopf (41), insbesondere einen Sprühkopf (41) zum Besprühen eines Oberflächenbereiches (230) des Aufnahmemittels (200), aufweist, wobei insbesondere die Auftragsvorrichtung (40) im Wesentlichen parallel zu einer Rotationsachse (R) des Aufnahmemittels (200) verschiebbar ausgestaltet ist, und/oder
**dass** die Auftragsvorrichtung (40) und/oder die Wickeleinheit (20) an einer mechanischen Antriebseinheit (50) befestigt ist, um einen Abstand zwischen der Auftragsvorrichtung (40) und der Wickeleinheit (20) und/oder dem Aufnahmemittel (200) durch eine Positionierung einzustellen, wobei vorzugsweise die Antriebseinheit (50) an mindestens einem Seitenbereich der Wickeleinheit (20) vorgesehen ist.

13. Vorrichtung (10) nach einem der Ansprüche 11 oder 12,
**dadurch gekennzeichnet,**
**dass** wenigstens ein klebemittel- und/oder luftleitendes Leitungselement (45), insbesondere ein Heizschlauch, mit der Auftragsvorrichtung (40) verbunden ist, wobei das Leitungselement (45) insbesondere wärmebeständig und flexibel ausgestaltet sind, um das Klebemittel (234) und/oder erhitze Luft zum Auftragskopf (41) zu leiten.

14. Vorrichtung (10) nach einem der Ansprüche 11 bis 13,
**dadurch gekennzeichnet,**
**dass** die Auftragsvorrichtung (40) verschiebbar an einer Führung (55) angeordnet ist, welche sich wenigstens entlang der Wickeleinheit (20) erstreckt, um ein, insbesondere vollständiges, Auftragen des Klebemittels (234) auf das Aufnahmemittel (200) zu ermöglichen, und/oder
**dass** die Auftragsvorrichtung (40) wenigstens eine Sensorvorrichtung (60) mit mindestens einem Sensorelement (61) aufweist, wobei das Sensorelement (61) auf die Wickeleinheit (20) und/oder auf das Aufnahmemittel (200) ausgerichtet ist, und insbesondere als Abstandssensor (61) ausgestaltet ist, um eine Positionierung am Aufnahmemittel (200) durchzuführen und/oder zu detektieren.

15. Vorrichtung (10) nach einem der Ansprüche 11 bis 14,
**dadurch gekennzeichnet,**
**dass** die Transportvorrichtung (30) eine Antihaftbeschichtung aufweist, um insbesondere die Struktur eines Oberflächenbereichs (230) des auf die Transportvorrichtung (30) aufgesetzten Aufnahmemittels (200) weitestgehend zu erhalten, und/oder
**dass** wenigstens ein Positionierungssensor (62) unmittelbar angrenzend im Bereich der Transportvorrichtung (30) und des Aufnahmemittels (200) vorgesehen ist, um die Position des Aufnahmemittels (200) an der Transportvorrichtung (30) zu detektieren, und/oder
**dass** ein Positionierungssensor (62) mit einer Steuerungsvorrichtung (70) zur Positionierung des Aufnahmemittels (200) an der Transportvorrichtung (30), insbesondere zum Aufsetzen auf die Transportvorrichtung (30), direkt oder indirekt elektrisch und/oder drahtlos verbunden ist, um das Aufsetzen im Wesentlichen zu dem Zeitpunkt zu bewirken, in welchem der Folienanfang (251) des Folienmaterials (250) an der Transportvorrichtung (30) beim Aufsetzen das Aufnahmemittel (200) kontaktiert und/oder
**dass** eine Sensorvorrichtung (60) und/oder ein Positionierungssensor (62) mit der Auftragsvorrichtung (40) direkt oder indirekt elektrisch und/oder drahtlos verbunden ist, um in Abhängigkeit von der Position des Aufnahmemittels (200) an der Transportvorrichtung (30) das automatisierte Präparieren durchzuführen.

16. Vorrichtung (10) nach einem der Ansprüche 11 bis 15,
**dadurch gekennzeichnet,**
**dass** die Vorrichtung (10) gemäß einem Verfahren (300) nach einem der Ansprüche 2 bis 10 betreibbar ist.

17. Folienproduktionsvorrichtung (100), insbesondere zur Herstellung von Gieß- oder Blasfolie, mit einer Vorrichtung (10) nach einem der Ansprüche 11 bis 16, insbesondere betreibbar gemäß einem Verfahren (300) nach einem der Ansprüche 2 bis 10.

## Claims

1. Receiving means (200) for receiving film material (250) for use in a winding machine (10), wherein
the receiving means (200) comprises at least one bearing region (210) for attaching the receiving means (200) to a winding unit (20) of the winding machine (10), and a wall (220) with an outer surface region (230), wherein
the wall (220) is designed such that the surface region (230) can be placed on a transport device (30) of the winding machine (10) and the film material (250) can be received on the surface region (230), wherein the surface region (230) has, at least partially, an outer adhesive layer (235) for making contact with the film material (250),
**characterized in that**
the adhesive layer (235) has an average thickness (D) of a maximum of 2000 µm, in order to retain the structure of the surface region (230) during and/or after placing on the transport device (30) as far as possible,
wherein the adhesive layer (235) is formed from an adhesive applied to the receiving means (200), wherein the adhesive is suitable for an application temperature in the range of 100°C to 250°C.

2. Method (300) for performing an automated reel change for a winding machine (10) with a transport device (30) for transporting film material (250), having the following steps:
A. Attaching at least one receiving means (200) to a winding unit (20),
B. Automated preparation of the receiving means (200) with an adhesive (234), in particular a hot melt adhesive (234), by means of at least one application device (40),
C. Placing the receiving means (200) prepared with adhesive (234) on the transport device (30), in order to facilitate reception of the film material (250) from the receiving means (200),
**characterized in that** the receiving means (200) is placed directly on the transport device (30) and is in contact with the transport device (30).

3. Method (300) according to claim 2,
**characterized in that**
the receiving means (200) is placed, in accordance with step C, substantially without contact with the film material (250), or only in contact on a contact region of the film material (250), in which the film material (250) rests on the transport device (30).

4. Method (300) according to any one of claims 2 or 3,
**characterized in that**
the adhesive (234), in particular an adhesive layer (235), has an average thickness (D) of a maximum of 2000 µm or a maximum of 1000 µm or a maximum of 700 µm or a maximum of 300 µm.

5. Method (300) according to any one of claims 2 to 4,
**characterized in that**
in accordance with step B, preparation for applying the adhesive (234) occurs such that only one preparation region (231) has an adhesive layer (235) and/or an edge region (232) of the receiving means (200) is omitted during application, and/or **in that**, in accordance with step B, preparation for applying the adhesive (234) occurs by means of an application head (41) of the application device (40) with a spray pressure of at least 0.2 bar or at least 0.4 bar or at least 0.8 bar.

6. Method (300) according to any one of claims 2 to 5,
**characterized in that**
in accordance with step B, preparation for applying the adhesive (234), in particular spraying, occurs such that air is added to the adhesive (234), wherein the temperature of the adhesive (234) and/or the air in an application head (41) of the application device (40) is preferably between 150°C and 300°C, preferably between 160°C and 220°C,
and/or **in that** during step B, the receiving means (200) is rotated by the winding unit (20), in particular a winding shaft (20), in particular with simultaneous movement of the application device (40), or vice versa,
and/or **in that** when placing the prepared receiving means (200) on the transport device (30) in accordance with step C, the film material (250) makes contact, in particular completely and/or at least in the region of the start of the film (251), with the surface of the transport device (30), wherein, in particular, the receiving means (200) is placed for the receiving means (200) without removal.

7. Method (300) according to any one of claims 2 to 6,
**characterized in that**
a first receiving means (200a) is attached to a first winding unit (20a) for receiving the film material (250), wherein the first receiving means (200a) is prepared with adhesive (234), in accordance with step B, and a second receiving means (200b) with already wound film material (250) is attached to a second winding unit (20b), wherein a reel change occurs such that, before or during or after step C, the film material (250) is cut at a cutting point (251) of the film material (250), wherein the film material (250) remaining on the transport device (30) has a start of the film (251) at the cutting point (251), and preferably subsequently and/or after placing the first receiving means (200a), in accordance with step C, the start of the film (251) is transported to the contact point of the first receiving means (200a) with the transport device (30), in order to initiate winding of the film material (250) on the first receiving means (200a).

8. Method (300) according to any one of claims 2 to 7,
**characterized in that**
a further, in particular, second receiving means (200b) is provided, which has wound film material (250), which is integrally connected to the film material (250) on the transport device (30), wherein, for the reel change, in particular before or during step C, the film material (250) on the transport device (30) is cut, in order to sever the connection, wherein the film material (250) is preferably cut for the reel change with a straight edge by a cutting device (37), in particular by a cutting blade, and/or diagonally, in particular by a scraper.

9. Method (300) according to any one of claims 2 to 8,
**characterized in that**
in accordance with step A, at least two receiving means (200) are attached to the single winding unit (20), wherein, in particular, a sensor device (60) is provided, and the sensor device (60), preferably during or before step B, detects the distance between adjacent receiving means (200) and/or the distance between preparation regions (231) of the receiving means (200), in order, in particular, to exclude the detected distance from an application of adhesive (234) in accordance with step B, and/or
positioning of the receiving means (200) relative to the application device (40) or vice versa is controlled by a control device (70) and/or a drive unit (50), in particular as a function of detection by the sensor device (60), preferably coordinated with further process parameters, in particular a rotation speed of the winding unit (20) and/or a speed of movement of the application device (40).

10. Method (300) according to any one of claims 2 to 9,
**characterized in that**
the receiving means (200) is designed according to claim 1.

11. Device (10) for performing an automated reel change, having:
- at least one winding unit (20) for receiving at least one receiving means (200),
- at least one application device (40) for automated preparation of the receiving means (200) with an adhesive (234), in particular a hot melt adhesive (234),
- a transport device (30) for transporting film material (250),
- a receiving means (200) according to claim 1, wherein the receiving means (200) prepared with adhesive (234) can be placed on the transport device (30) such that receiving the film material (250) can be performed by the receiving means (200).

12. Device (10) according to claim 11,
**characterized in that**
the application device (40) has an application head (41) arranged in the region of the winding unit (20), in particular a spray head (41) for spraying a surface region (230) of the receiving means (200), wherein, in particular, the application device (40) is designed to be movable substantially parallel to an axis of rotation (R) of the receiving means (200), and/or
the application device (40) and/or the winding unit (20) are attached to a mechanical drive unit (50), in order to adjust a distance between the application device (40) and the winding unit (20) and/or the receiving means (200) by positioning, wherein the drive unit (50) is preferably provided on at least one side region of the winding unit (20).

13. Device (10) according to any one of claims 11 or 12,
**characterized in that**
at least one adhesive- and/or air-conducting duct element (45), in particular a heated hose, is connected to the application device (40), wherein the duct element (45) is designed to be, in particular, heat-resistant and flexible, in order to feed the adhesive (234) and/or heated air to the application head (41).

14. Device (10) according to any one of claims 11 to 13,
**characterized in that**
the application device (40) is arranged movably on a guide (55), which extends at least along the winding unit (20), in order to facilitate, in particular, complete application of the adhesive (234) on the receiving means (200), and/or
the application device (40) has at least one sensor device (60) with at least one sensor element (61), wherein the sensor element (61) is focused on the winding unit (20) and/or on the receiving means (200), and is designed, in particular, as a distance sensor (61), in order to perform and/or detect positioning on the receiving means (200).

15. Device (10) according to any one of claims 11 to 14,
**characterized in that**
the transport device (30) has a non-stick coating, in particular in order to retain the structure of a surface region (230) of the receiving means (200) placed on the transport device (30) as far as possible, and/or
at least one positioning sensor (62) is provided immediately adjacent in the region of the transport device (30) and the receiving means (200), in order to detect the position of the receiving means (200) on the transport device (30), and/or
a positioning sensor (62) with a control device (70) for positioning the receiving means (200) on the transport device (30), in particular for placing on the transport device (30), is directly or indirectly electrically and/or wirelessly connected, in order to initiate placing substantially at the time at which the start of the film (251) of the film material (250) makes contact on the transport device (30) when placing the receiving means (200) and/or
a sensor device (60) and/or a positioning sensor (62) is directly or indirectly electrically and/or wirelessly connected to the application device (40), in order to perform automated preparation as a function of the position of the receiving means (200) on the transport device (30).

16. Device (10) according to any one of claims 11 to 15,
**characterized in that**
the device (10) can be operated according to a method (300) according to any one of claims 2 to 10.

17. Film production device (100), in particular for producing cast or blown film, with a device (10) according to any one of claims 11 to 16, which can be operated, in particular, according to a method (300) according to any one of claims 2 to 10.

## Revendications

1. Moyen de réception (200) pour la réception d'un matériau de film (250) destiné à être utilisé dans une machine d'enroulement (10), dans lequel
le moyen de réception (200) comprend au moins une zone de stockage (210) pour l'application du moyen de réception (200) sur une unité d'enroulement (20) de la machine d'enroulement (10), et une paroi (220) avec une zone de surface extérieure (230), dans lequel
la paroi (220) est conçue de sorte que la zone de surface (230) peut être placée sur un dispositif de transport (30) de la machine d'enroulement (10) et le matériau de film (250) peut être reçu sur la zone de surface (230), dans lequel la zone de surface (230) présente au moins partiellement une couche d'adhésif extérieure (235) pour la mise en contact avec le matériau de film (250),
**caractérisé en ce que**
la couche d'adhésif (235) présente une épaisseur moyenne (D) de 2000 µm maximum pour conserver autant que possible la structure de la zone de surface (230) lors et/ou après la mise en place sur le dispositif de transport (30),
dans lequel la couche d'adhésif (235) est formée par un adhésif appliqué sur le moyen de réception (200), dans lequel l'adhésif est adapté pour une température de traitement, laquelle se situe dans la plage de 100 °C à 250 °C.

2. Procédé (300) de mise en œuvre d'un échange de rouleau automatisé pour une machine d'enroulement (10) avec un dispositif de transport (30) pour le transport d'un matériau de film (250), présentant les étapes suivantes :
A. application d'au moins un moyen de réception (200) sur une unité d'enroulement (20),
B. préparation automatisée du moyen de réception (200) avec un adhésif (234), en particulier un adhésif fusible (234), par au moins un dispositif d'application (40),
C. mise en place du moyen de réception (200) préparé avec l'adhésif (234) sur le dispositif de transport (30) pour permettre une réception du matériau de film (250) du moyen de réception (200),
**caractérisé en ce que** la mise en place du moyen de réception (200) est effectuée directement sur le dispositif de transport (30) et en contact avec le dispositif de transport (30).

3. Procédé (300) selon la revendication 2,
**caractérisé en ce que**
la mise en place du moyen de réception (200) selon l'étape C est effectuée sensiblement sans contact avec le matériau de film (250), ou exclusivement en contact avec une zone de contact du matériau de film (250), dans laquelle le matériau de film (250) repose contre le dispositif de transport (30).

4. Procédé (300) selon l'une quelconque des revendications 2 ou 3,
**caractérisé en ce que**
l'adhésif (234), en particulier une couche d'adhésif (235), présente en moyenne une épaisseur (D) de 2000 µm maximum ou de 1000 µm maximum ou de 700 µm maximum ou de 300 µm maximum.

5. Procédé (300) selon l'une quelconque des revendications 2 à 4,
**caractérisé en ce que**
selon l'étape B pour la préparation, une application de l'adhésif (234) est effectuée de sorte qu'exclusivement une zone de préparation (231) présente une couche d'adhésif (235) et/ou une zone de bord (232) du moyen de réception (200) est omise lors de l'application, et/ou selon l'étape B pour la préparation, une application de l'adhésif (234) est effectuée par une tête d'application (41) du dispositif d'application (40) avec une pression de pulvérisation d'au moins 0,2 bar ou d'au moins 0,4 bar ou d'au moins 0,8 bar.

6. Procédé (300) selon l'une quelconque des revendications 2 à 5,
**caractérisé en ce que**
selon l'étape B pour la préparation, une application de l'adhésif (234), en particulier une pulvérisation, est effectuée de sorte que de l'air est amené à l'adhésif (234), dans lequel la température de l'adhésif (234) et/ou de l'air dans une tête d'application (41) du dispositif d'application (40) est de préférence entre 150 °C et 300 °C, de préférence entre 160 °C et 220 °C,
et/ou lors de l'étape B, une rotation du moyen de réception (200) est effectuée par l'unité d'enroulement (20), en particulier un arbre d'enroulement (20), en particulier lors d'un mouvement simultané du dispositif d'application (40), ou inversement,
et/ou lors de la mise en place du moyen de réception préparé (200) sur le dispositif de transport (30) selon l'étape C, le matériau de film (250) entre en contact avec la surface du dispositif de transport (30), en particulier entièrement et/ou au moins au niveau d'un début de film (251), dans lequel la mise en place du moyen de réception (200) pour le moyen de réception (200) s'effectue en particulier sans décollement.

7. Procédé (300) selon l'une quelconque des revendications 2 à 6,
**caractérisé en ce que**
un premier moyen de réception (200a) est placé sur une première unité d'enroulement (20a) pour la réception du matériau de film (250), dans lequel le premier moyen de réception (200a) est préparé selon l'étape B avec un adhésif (234), et un second moyen de réception (200b) avec du matériau de film (250) déjà enroulé est placé sur une seconde unité d'enroulement (20b), dans lequel un échange de rouleau est effectué de sorte qu'avant ou lors de ou après l'étape C, le matériau de film (250) est séparé à un point de séparation (251) du matériau de film (250), dans lequel le matériau de film (250) restant sur le dispositif de transport (30) présente un début de film (251) au point de séparation (251), et de préférence ensuite et/ou après la mise en place du premier moyen de réception (200a) selon l'étape C, le début de film (251) est transporté vers le point de contact du premier moyen de réception (200a) avec le dispositif de transport (30) pour provoquer un enroulement du matériau de film (250) sur le premier moyen de réception (200a).

8. Procédé (300) selon l'une quelconque des revendications 2 à 7,
**caractérisé en ce que**
un autre, en particulier un second, moyen de réception (200b) est prévu, lequel présente un matériau de film (250) enroulé, qui est connecté au matériau de film (250) sur le dispositif de transport (30) d'un seul matériau, dans lequel pour l'échange de rouleau, en particulier avant ou lors de l'étape C, une séparation du matériau de film (250) est effectuée sur le dispositif de transport (30) pour supprimer la connexion, dans lequel la séparation du matériau de film (250) pour l'échange de rouleau est de préférence effectuée par un dispositif de coupe (37) à arêtes droites, en particulier par une lame de coupe, et/ou en biais, en particulier par un racloir.

9. Procédé (300) selon l'une quelconque des revendications 2 à 8,
**caractérisé en ce que**
selon l'étape A, au moins deux moyens de réception (200) sont appliqués sur l'unique unité d'enroulement (20), dans lequel en particulier un dispositif de détection (60) est prévu, et le dispositif de détection (60) détecte, de préférence lors de ou avant l'étape B, la distance entre des moyens de réception (200) voisins et/ou la distance entre des zones de préparation (231) des moyens de réception (200) pour en particulier exclure la distance détectée d'une application avec de l'adhésif (234) selon l'étape B, et/ou
par un dispositif de commande (70) et/ou une unité d'entraînement (50), un positionnement du moyen de réception (200) par rapport au dispositif d'application (40) ou inversement est commandé, en particulier en fonction de la détection du dispositif de détection (60), de préférence de manière coordonnée avec d'autres paramètres de processus, en particulier une vitesse de rotation de l'unité d'enroulement (20) et/ou une vitesse de déplacement du dispositif d'application (40).

10. Procédé (300) selon l'une quelconque des revendications 2 à 9,
**caractérisé en ce que**
le moyen de réception (200) est conçu selon la revendication 1.

11. Dispositif (10) pour mettre en œuvre un échange de rouleau automatisé, présentant :
- au moins une unité d'enroulement (20) pour la réception d'au moins un moyen de réception (200),
- au moins un dispositif d'application (40) pour la préparation automatisée du moyen de réception (200) avec un adhésif (234), en particulier un adhésif fusible (234),
- un dispositif de transport (30) pour le transport de matériau de film (250),
- un moyen de réception (200) selon la revendication 1, dans lequel le moyen de réception (200) préparé avec un adhésif (234) peut être placé sur le dispositif de transport (30) de sorte qu'une réception du matériau de film (250) peut être effectuée par le moyen de réception (200).

12. Dispositif (10) selon la revendication 11,
**caractérisé en ce que**
le dispositif d'application (40) présente une tête d'application (41) disposée au niveau de l'unité d'enroulement (20), en particulier une tête de pulvérisation (41) pour la pulvérisation d'une zone de surface (230) du moyen de réception (200), dans lequel en particulier le dispositif d'application (40) est conçu de manière déplaçable sensiblement parallèlement à un axe de rotation (R) du moyen de réception (200), et/ou
le dispositif d'application (40) et/ou l'unité d'enroulement (20) est fixé à une unité d'entraînement mécanique (50) pour régler une distance entre le dispositif d'application (40) et l'unité d'enroulement (20) et/ou le moyen de réception (200) par un positionnement, dans lequel l'unité d'entraînement (50) est de préférence prévue sur au moins une zone latérale de l'unité d'enroulement (20).

13. Dispositif (10) selon l'une quelconque des revendications 11 ou 12,
**caractérisé en ce que**
au moins un élément de conduite (45) conduisant de l'adhésif et/ou de l'air, en particulier un tuyau de chauffage, est connecté au dispositif d'application (40), dans lequel l'élément de conduite (45) est conçu en particulier de manière résistante à la chaleur et flexible pour conduire l'adhésif (234) et/ou l'air chauffé vers la tête d'application (41).

14. Dispositif (10) selon l'une quelconque des revendications 11 à 13,
**caractérisé en ce que**
le dispositif d'application (40) est disposé de manière déplaçable sur un guide (55), lequel s'étend au moins le long de l'unité d'enroulement (20) pour permettre une application, en particulier entière, de l'adhésif (234) sur le moyen de réception (200), et/ou
le dispositif d'application (40) présente au moins un dispositif de détection (60) avec au moins un élément de détection (61), dans lequel l'élément de détection (61) est orienté vers l'unité d'enroulement (20) et/ou vers le moyen de réception (200) et est conçu en particulier en tant que capteur de distance (61) pour effectuer et/ou détecter un positionnement sur le moyen de réception (200).

15. Dispositif (10) selon l'une quelconque des revendications 11 à 14,
**caractérisé en ce que**
le dispositif de transport (30) présente un revêtement antiadhérent pour en particulier conserver autant que possible la structure d'une zone de surface (230) du moyen de réception (200) placé sur le dispositif de transport (30), et/ou
au moins un capteur de positionnement (62) est prévu directement de manière adjacente au niveau du dispositif de transport (30) et du moyen de réception (200) pour détecter la position du moyen de réception (200) sur le dispositif de transport (30), et/ou
un capteur de positionnement (62) est connecté électriquement et/ou sans fil, directement ou indirectement, à un dispositif de commande (70) pour le positionnement du moyen de réception (200) sur le dispositif de transport (30), en particulier pour la mise en place sur le dispositif de transport (30) pour provoquer la mise en place sensiblement au moment où le début de film (251) du matériau de film (250) sur le dispositif de transport (30) entre en contact avec le moyen de réception (200) lors de la mise en place et/ou
un dispositif de détection (60) et/ou un capteur de positionnement (62) est connecté directement ou indirectement, électriquement et/ou sans fil, au dispositif d'application (40) pour effectuer la préparation automatisée en fonction de la position du moyen de réception (200) sur le dispositif de transport (30).

16. Dispositif (10) selon l'une quelconque des revendications 11 à 15,
**caractérisé en ce que**
le dispositif (10) peut être actionné selon un procédé (300) selon l'une quelconque des revendications 2 à 10.

17. Dispositif de production de film (100), en particulier pour la fabrication de film coulé ou soufflé, avec un dispositif (10) selon l'une quelconque des revendications 11 à 16, en particulier pouvant être actionné selon un procédé (300) selon l'une quelconque des revendications 2 à 10.
